# EUROPÄISCHE PATENTSCHRIFT

(11) **EP 4 211 330 B1**
(45) Veröffentlichungstag und Bekanntmachung des Hinweises auf die Patenterteilung: **01.07.2026**
(21) Anmeldenummer: 21749611.6
(22) Anmeldetag: 27.07.2021
(51) Int. Cl.: E05D 7/10

(54) **SCHARNIER ZUM LÖSBAREN UND VERSCHWENKBAREN VERBINDEN EINES FLÜGELS MIT EINEM BASISTEIL**
HINGE FOR RELEASABLY AND PIVOTABLY CONNECTING A WING TO A BASE PART
CHARNIÈRE DESTINÉE À RELIER DE MANIÈRE AMOVIBLE ET PIVOTANTE UNE AILE À UNE PARTIE DE BASE

(30) Priorität: 07.09.2020 DE 102020123253
(43) Veröffentlichungstag der Anmeldung: 19.07.2023
(62) Teilanmeldung aus: 23206452.7
(73) Patentinhaber: DIRAK Dieter Ramsauer Konstruktionselemente GmbH, 58256 Ennepetal (DE)
(72) Erfinder: NÖHTE, Frank, 58456 Witten (DE); HÖSCHLER, Peter, 42551 Velbert (DE)
(74) Vertreter: Cohausz & Florack
(86) Internationale Anmeldenummer: PCT/EP2021/070928
(87) Internationale Veröffentlichungsnummer: WO 2022/048827

(56) Entgegenhaltungen:
- CA-A1- 2 885 943
- US-A1- 2020 270 921
- US-B2- 10 280 665

## Beschreibung

Die Erfindung betrifft ein Scharnier zum lösbaren und verschwenkbaren Verbinden eines Flügels, insbesondere in Form einer Tür und/oder einer Klappe, mit einem Basisteil, insbesondere in Form eines Rahmens.

Zudem betrifft die Erfindung ein System umfassend einen Flügel, insbesondere in Form einer Tür und/oder einer Klappe, ein Basisteil, insbesondere in Form eines Rahmens, und wenigstens ein Scharnier, wobei der Flügel mittels des Scharniers lösbar und verschwenkbar mit dem Basisteil verbindbar ist und wobei der Flügel im mit dem Basisteil verbundenen Zustand relativ zu dem Basisteil um eine Stiftachse des Scharniers zwischen einer geschlossenen Stellung zum Verschließen eines Zugangs und einer geöffneten Stellung zum wenigstens teilweisen Freigeben des Zugangs verschwenkbar ist.

Scharniere zum lösbaren und verschwenkbaren Verbinden eines Flügels mit einem Basisteil sind in unterschiedlichen Ausgestaltungen bekannt und kommen in verschiedenen Bereichen zum Einsatz. Ein häufiges Einsatzgebiet von Scharnieren stellt die Montage von Türen an dazugehörigen Rahmen dar. So werden mittels Scharnieren beispielsweise Haustüren und Zimmertüren an dafür vorgesehenen Türrahmen sowie Möbeltüren an durch entsprechende Möbelkorpusse gebildeten Rahmen montiert. Auch bei Schaltschränken, die häufig als Blechschränke ausgebildet sind, kommen Scharniere zum Einsatz, um eine oder mehrere Schaltschranktüren des jeweiligen Schaltschranks an einem Rahmen des Schaltschranks zu montieren. Ein weiteres häufiges Einsatzgebiet von Scharnieren stellt die Montage von Klappen an dazugehörigen, häufig auch als Rahmen ausgebildeten, Basisteilen dar. Dabei dienen Klappen typischerweise dem Verschließen und Freigeben von Zugängen von unterschiedlichsten Behältern.

Unabhängig von der Ausbildung des Flügels und des Basisteils erfolgt die Montage des Flügels an dem Basisteil typischerweise, indem über ein oder mehrere Scharniere eine oder mehrere sogenannte Scharnierverbindungen zwischen dem Flügel und dem Basisteil hergestellt werden. Dabei wird je Scharnierverbindung häufig zunächst ein Stiftelement des Scharniers, das einen sich entlang einer Stiftachse erstreckenden Scharnierstift aufweist, an dem Flügel befestigt und ein Stiftaufnahmeelement des Scharniers, das eine Stiftaufnahme zur wenigstens teilweisen Aufnahme des Scharnierstift aufweist, an dem Basisteil befestigt oder umgekehrt. Anschließend wird dann der an dem Flügel oder dem Basisteil befestigte Scharnierstift entlang der Stiftachse in die an dem entsprechenden anderen Bauteil befestigte Stiftaufnahme eingeschoben und so die Scharnierverbindung hergestellt. Es sind auch Scharniere bekannt, die zwei Stiftaufnahmeelemente jeweils mit einer Stiftaufnahme sowie einen sich entlang einer Stiftachse erstreckenden Scharnierstift aufweisen. Bei solchen Scharnieren wird zur Herstellung einer Scharnierverbindung typischerweise an dem Flügel und dem Basisteil jeweils eines der Stiftaufnahmeelemente befestigt und anschließend die an dem Flügel und dem Basisteil befestigten Stiftaufnahmeelemente in eine definierte Position relativ zueinander gebracht, sodass der Scharnierstift entlang der Stiftachse in die beiden Stiftaufnahmen der unterschiedlichen Stiftaufnahmeelemente eingeschoben werden kann.

Die Demontage des Flügels von dem Basisteil erfolgt dementsprechend durch Lösen der einen Scharnierverbindung oder der mehreren Scharnierverbindungen, die zwischen dem Flügel und dem Basisteil bestehen. Dies erfolgt je nach Ausbildung des Scharniers in der Regel, indem der Scharnierstift des an dem Flügel oder dem Basisteil befestigten Stiftelements entlang der Stiftachse aus der an dem entsprechenden anderen Bauteil befestigten Stiftaufnahme herausgezogen wird oder indem der Scharnierstift entlang der Stiftachse aus den beiden Stiftaufnahmen der an dem Flügel und dem Basisteil befestigten Stiftaufnahmeelemente herausgezogen wird. CA2885943A1 offenbart ein Beispiel eines Scharniers.

In der Praxis müssen Scharniere unterschiedlichen, zum Teil widerstreitenden Anforderungen gerecht werden. So sollen Scharniere eine einfache und schnelle Montage des Flügels an dem Basisteil sowie Demontage des Flügels von dem Basisteil ermöglichen. Gleichzeitig muss sichergestellt werden, dass sich eine mittels des Scharniers hergestellte Scharnierverbindung zwischen dem Flügel und dem Basisteil beim Verschwenken des Flügels gegenüber dem Basisteil auch bei hohen Belastungen des Scharniers nicht unbeabsichtigt löst. Nicht zuletzt sollen Scharniere einfach und kostengünstig gefertigt werden können. Diesen Anforderungen werden die bisher bekannten Scharniere nicht in einem zufriedenstellenden Maße gerecht.

Der Erfindung liegt daher die Aufgabe zugrunde, das eingangs genannte und zuvor näher beschriebene Scharnier sowie das eingangs genannte und zuvor näher beschriebene System derart auszugestalten und weiterzubilden, dass bei geringen Herstellungskosten des Scharniers eine Scharnierverbindung zwischen einem Flügel und einem Basisteil einfach und schnell hergestellt und wieder gelöst werden kann und gleichzeitig ein unbeabsichtigtes Lösen der Scharnierverbindung sicher vermieden wird.

Diese Aufgabe wird gelöst durch ein Scharnier zum lösbaren und verschwenkbaren Verbinden eines Flügels, insbesondere in Form einer Tür und/oder einer Klappe, mit einem Basisteil, insbesondere in Form eines Rahmens, umfassend: einen sich entlang einer Stiftachse erstreckenden Scharnierstift, und wenigstens ein Stiftaufnahmeelement, das eine Stiftaufnahme zur wenigstens teilweisen Aufnahme des Scharnierstifts aufweist, wobei der Scharnierstift relativ zu dem Stiftaufnahmeelement wenigstens im Wesentlichen senkrecht zu der Stiftachse zwischen einer wenigstens teilweise in der Stiftaufnahme aufgenommenen Schwenkstellung und einer außerhalb der Stiftaufnahme angeordneten Montagestellung verstellbar ist, wobei das Stiftaufnahmeelement und der Scharnierstift in der Schwenkstellung relativ zueinander um die Stiftachse verschwenkbar sind, und wobei ein Sicherungselement vorgesehen ist, das zwischen einer Sicherungsstellung zum Sichern des Scharnierstifts gegenüber einem unbeabsichtigten Verstellen von der Schwenkstellung in die Montagestellung wenigstens im Wesentlichen senkrecht zu der Stiftachse und einer Freigabestellung zum Freigeben des zu der Stiftachse wenigstens im Wesentlichen senkrechten Verstellens des Scharnierstifts von der Schwenkstellung in die Montagestellung verstellbar ist.

Das erfindungsgemäße Scharnier ist also dazu ausgebildet, einen Flügel derart lösbar mit einem Basisteil zu verbinden, dass der Flügel gegenüber dem Basisteil verschwenkt werden kann. Dabei weist das Scharnier einen Scharnierstift auf, der sich entlang einer Stiftachse erstreckt. Bei der Stiftachse kann es sich zweckmäßigerweise um die Längsachse des Scharnierstifts handeln. Neben dem Scharnierstift weist das Scharnier wenigstens ein Stiftaufnahmeelement mit einer Stiftaufnahme auf, die derart ausgebildet ist, dass der Scharnierstift darin wenigstens teilweise aufgenommen sein kann. Dabei kann die Stiftaufnahme der Einfachheit halber durch das Stiftaufnahmeelement gebildet sein. Unabhängig davon kann es sich anbieten, wenn das Stiftaufnahmeelement wenigstens ein Befestigungsmittel zum Befestigen des Stiftaufnahmeelements an dem Flügel oder dem Basisteil aufweist. Dies ermöglicht eine einfache und zugleich stabile Befestigung des Scharniers an dem Flügel bzw. dem Basisteil. Aus demselben Grund kann es sich alternativ oder zusätzlich auch anbieten, wenn der Scharnierstift Teil eines Stiftelements ist, welches wenigstens ein Befestigungsmittel zum Befestigen des Stiftelements an dem Flügel oder dem Basisteil aufweist. Dabei kann das wenigstens eine Befestigungsmittel des Stiftaufnahmeelements und/oder des Stiftelements einfach und kostengünstig als Bohrung ausgebildet sein.

Der Scharnierstift ist relativ zu dem Stiftaufnahmeelement von einer Schwenkstellung in eine Montagestellung und zurück verstellbar, und zwar in einer Richtung, die wenigstens im Wesentlichen senkrecht zu der Stiftachse angeordnet ist. Dabei ist der Scharnierstift in der Schwenkstellung wenigstens teilweise in der Stiftaufnahme des Stiftaufnahmeelements aufgenommen, und zwar so, dass das Stiftaufnahmeelement und der Scharnierstift relativ zueinander um die Stiftachse des Scharnierstifts verschwenkt werden können. In der Montagestellung ist der Scharnierstift dagegen außerhalb der Stiftaufnahme angeordnet. Der Scharnierstift kann also in einfacher Weise durch Verstellen wenigstens im Wesentlichen senkrecht zu der Stiftachse in die Stiftaufnahme eingeführt und aus der Stiftaufnahme entnommen werden. Dies ermöglicht ein einfaches Herstellen und Lösen einer Scharnierverbindung. Zu diesem Zweck kann es besonders vorteilhaft sein, wenn die Verbindung zwischen dem Scharnierstift und dem Stiftaufnahmeelement in der Montagestellung des Scharnierstifts aufgehoben ist. Wenn sich der Scharnierstift in der Montagestellung befindet, können der Scharnierstift und das Stiftaufnahmeelement also insbesondere unverbunden sein. Unabhängig davon kann es das Herstellen und Lösen der Scharnierverbindung weiter vereinfachen, wenn der Scharnierstift von der Schwenkstellung in die Montagestellung und zurück wenigstens im Wesentlichen senkrecht zu der Stiftachse verschiebbar ist. Dann kann also das Verstellen des Scharnierstifts zwischen der Schwenkstellung und der Montagestellung in einfacher Weise durch Verschieben erfolgen.

Um den Scharnierstift in der wenigstens teilweise in der Stiftaufnahme aufgenommenen Schwenkstellung zu sichern und so zu gewährleisten, dass sich die Scharnierverbindung beim Verschwenken des Flügels relativ zu dem Basisteil nicht unbeabsichtigt löst, weist das Scharnier schließlich ein Sicherungselement auf. Das Sicherungselement ist von einer Sicherungsstellung in eine Freigabestellung und zurück verstellbar. Dabei dient die Sicherungsstellung dazu, den Scharnierstift gegenüber einem unbeabsichtigten Verstellen von der Schwenkstellung in die Montagestellung wenigstens im Wesentlichen senkrecht zu der Stiftachse zu sichern. Die Freigabestellung dient dazu, das Verstellen des Scharnierstifts von der Schwenkstellung in die Montagestellung wenigstens im Wesentlichen senkrecht zu der Stiftachse freizugeben. Hinsichtlich der Funktionsweise des Scharniers ist es dabei zweckmäßig, wenn in der Schwenkstellung des Scharnierstifts und in der Sicherungsstellung des Sicherungselements das Stiftaufnahmeelement und der Scharnierstift derart miteinander verbunden sind, dass das Stiftaufnahmeelement und der Scharnierstift relativ zueinander um die Stiftachse verschwenkt werden können.

Gemäß einer Ausgestaltung des Scharniers ist vorgesehen, dass das Sicherungselement um eine Sicherungsschwenkachse von der Sicherungsstellung in die Freigabestellung und zurück verschwenkbar ist. Dies ermöglicht nicht nur ein einfaches Verstellen des Sicherungselements zwischen der Sicherungsstellung und der Freigabestellung, sondern bietet sich auch hinsichtlich einer einfachen und kompakten Konstruktion des Scharniers an. Vor diesem Hintergrund kann es sich dann zusätzlich anbieten, wenn die Sicherungsschwenkachse wenigstens im Wesentlichen parallel zu der Stiftachse des Scharnierstifts angeordnet ist, und zwar bezogen auf die Ausrichtung des Scharnierstifts in der Schwenkstellung.

Unabhängig davon, ob das Verstellen des Sicherungselements zwischen der Sicherungsstellung und der Freigabestellung durch Verschwenken erfolgen kann oder nicht, kann es sich anbieten, wenn das Sicherungselement zwischen der Sicherungsstellung und der Freigabestellung verstellbar an dem Stiftaufnahmeelement gehalten ist. Auch dies wirkt sich positiv auf eine einfache Handhabung des Sicherungselements aus. Dabei kann ein besonders einfaches Handling erreicht werden, wenn das Sicherungselement zwischen der Sicherungsstellung und der Freigabestellung geführt verstellbar an dem Stiftaufnahmeelement gehalten ist. Dann kann das Sicherungselement also insbesondere so an dem Stiftaufnahmeelement gehalten sein, dass das Sicherungselement nicht in jede beliebige Richtung, sondern vorzugsweise lediglich entlang eines einzigen Verstellwegs von der Sicherungsstellung in die Freigabestellung und zurück verstellbar ist.

Gemäß einer weiteren Ausgestaltung des Scharniers ist das Sicherungselement durch Verstellen des Scharnierstifts von der Montagestellung in die Schwenkstellung von der Freigabestellung in die Sicherungsstellung verstellbar. Es kann also durch das Verstellen des Scharnierstifts von der Montagestellung in die Schwenkstellung das Verstellen des Sicherungselements von der Freigabestellung in die Sicherungsstellung bewirkt werden. So kann die Scharnierverbindung besonders einfach und schnell hergestellt werden, da das Sicherungselement nicht separat nach dem Einführen des Scharnierstifts in die Stiftaufnahme von der Freigabestellung in die Sicherungsstellung verstellt werden muss. Außerdem kann auf diese Weise sichergestellt werden, dass das Sicherungselement beim Herstellen der Scharnierverbindung nicht versehentlich in der Freigabestellung verbleibt, was eine zuverlässige Funktionsweise des Scharniers verhindern würde. Dabei kann es sich zusätzlich anbieten, wenn das Sicherungselement durch Verstellen des Scharnierstifts von der Montagestellung in die Schwenkstellung formschlüssig von der Freigabestellung in die Sicherungsstellung verstellbar ist. Dann kann also beim Verstellen des Scharnierstifts von der Montagestellung in die Schwenkstellung das Sicherungselement durch körperlichen Kontakt mit dem Scharnierstift von der Freigabestellung in die Sicherungsstellung verstellt werden. Dies kann sich positiv auf eine einfache und kostengünstige Ausgestaltung des Scharniers auswirken.

Erfindungsgemäß wird das Sicherungselement durch Verstellen des Scharnierstifts von der Schwenkstellung in die Montagestellung von der Sicherungsstellung in die Freigabestellung verstellt. Dann kann also durch das Verstellen des Scharnierstifts von der Schwenkstellung in die Montagestellung das Verstellen des Sicherungselements von der Sicherungsstellung in die Freigabestellung bewirkt werden. So muss das Sicherungselement insbesondere nicht separat vor dem Entnehmen des Scharnierstifts aus der Stiftaufnahme von der Sicherungsstellung in die Freigabestellung verstellt werden. Hinsichtlich einer einfachen und kostengünstigen Ausgestaltung des Scharniers kann es dabei zusätzlich vorteilhaft sein, wenn das Sicherungselement durch Verstellen des Scharnierstifts von der Schwenkstellung in die Montagestellung formschlüssig von der Sicherungsstellung in die Freigabestellung verstellbar ist. Dann kann also beim Verstellen des Scharnierstifts von der Schwenkstellung in die Montagestellung das Sicherungselement durch körperlichen Kontakt mit dem Scharnierstift von der Sicherungsstellung in die Freigabestellung verstellen werden.

Eine weitere Ausgestaltung des Scharniers sieht vor, dass die Stiftaufnahme eine Montageöffnung zum Einführen des Scharnierstifts in die Stiftaufnahme und Entnehmen des Scharnierstifts aus der Stiftaufnahme aufweist. So kann der Scharnierstift in einfacher Weise durch die Montageöffnung von der Montagestellung in die Schwenkstellung und zurück verstellt werden. Unabhängig davon kann die Montageöffnung durch das Sicherungselement wenigstens teilweise verschlossen sein, wenn sich das Sicherungselement in der Sicherungsstellung befindet. So kann auf konstruktiv einfache Weise das Sichern des Scharnierstifts gegen ein Verstellen von der Schwenkstellung in die Montagestellung realisiert werden. Um dabei sicherzustellen, dass das Sicherungselement in der Freigabestellung das Verstellen des Scharnierstifts von der Schwenkstellung in die Montagestellung nicht behindert, kann es sich weiter anbieten, dass die Montageöffnung durch das Sicherungselement wenigstens im Wesentlichen freigegeben ist, wenn sich das Sicherungselement in der Freigabestellung befindet. Unabhängig davon kann sich die Montageöffnung der Einfachheit halber wenigstens im Wesentlichen parallel zur Stiftachse des Scharnierstifts erstrecken, und zwar bezogen auf die Ausrichtung des Scharnierstifts in der Schwenkstellung.

Erfindungsgemäß ist vorgesehen, dass das Sicherungselement gegen eine das Sicherungselement in die Freigabestellung rückstellende Rückstellkraft von der Freigabestellung in Richtung der Sicherungsstellung verstellbar ist. So kann vermieden werden, dass das Sicherungselement von der Freigabestellung unbeabsichtigt in eine Stellung gelangt, in der es das Verstellen des Scharnierstifts von der Montagestellung in die Schwenkstellung und mithin das Herstellen der Scharnierverbindung behindert. Gleichzeitig kann ein Benutzer das Sicherungselement in einfacher Weise von der Freigabestellung in die Sicherungsstellung verstellen. Dabei ist es nicht zwingend erforderlich, dass die das Sicherungselement in die Freigabestellung rückstellende Rückstellkraft entlang des gesamten Verstellwegs des Sicherungselements von der Freigabestellung in die Sicherungsstellung wirkt. Vielmehr kann es zu dem genannten Zweck ausreichen, wenn die das Sicherungselement in die Freigabestellung rückstellende Rückstellkraft ausgehend von der Freigabestellung lediglich entlang eines Teils des Verstellwegs des Sicherungselements von der Freigabestellung in die Sicherungsstellung wirkt. Unabhängig davon kann die das Sicherungselement in die Freigabestellung rückstellende Rückstellkraft der Einfachheit halber durch ein Federmittel bewirkt werden. Dann kann die das Sicherungselement in die Freigabestellung rückstellende Rückstellkraft der Anteil der Federkraft des Federmittels sein, der in Richtung des Verstellwegs des Sicherungselements in der jeweiligen Stellung des Sicherungselements wirkt. Unabhängig davon, wodurch die das Sicherungselement in die Freigabestellung rückstellende Rückstellkraft bewirkt wird, kann das Sicherungselement in der Freigabestellung in Richtung der das Sicherungselement in die Freigabestellung rückstellende Rückstellkraft an dem Stiftaufnahmeelement anliegen. Wenn sich das Sicherungselement in der Freigabestellung befindet, kann das Sicherungselement also durch die das Sicherungselement in die Freigabestellung rückstellende Rückstellkraft gegen das Stiftaufnahmeelement gedrückt werden. So kann das Sicherungselement in der Freigabestellung auf konstruktiv einfache Weise in einer definierten Position gehalten werden.

Eine weitere Ausgestaltung des Scharniers ist dadurch gekennzeichnet, dass das Sicherungselement gegen eine das Sicherungselement in die Sicherungsstellung rückstellende Rückstellkraft von der Sicherungsstellung in Richtung der Freigabestellung verstellbar ist. So kann vermieden werden, dass das Sicherungselement von der Sicherungsstellung unbeabsichtigt in eine Stellung gelangt, in der es das Verstellen des Scharnierstifts von der Schwenkstellung in die Montagestellung freigibt, was sich positiv auf eine zuverlässige Sicherung des Scharnierstifts in der Stiftaufnahme auswirkt. Gleichzeitig kann ein Benutzer das Sicherungselement in einfacher Weise von der Sicherungsstellung in die Freigabestellung verstellen, was sich positiv auf ein einfaches Lösen der Scharnierverbindung auswirkt. Auch dabei ist es nicht zwingend erforderlich, dass die das Sicherungselement in die Sicherungsstellung rückstellende Rückstellkraft entlang des gesamten Verstellwegs des Sicherungselements von der Sicherungsstellung in die Freigabestellung wirkt. Vielmehr kann es zu dem genannten Zweck ausreichen, wenn die das Sicherungselement in die Sicherungsstellung rückstellende Rückstellkraft ausgehend von der Sicherungsstellung lediglich entlang eines Teils des Verstellwegs des Sicherungselements von der Sicherungsstellung in die Freigabestellung wirkt. Unabhängig davon kann die das Sicherungselement in die Sicherungsstellung rückstellende Rückstellkraft der Einfachheit halber durch ein Federmittel bewirkt werden. Dann kann die das Sicherungselement in die Sicherungsstellung rückstellende Rückstellkraft der Anteil der Federkraft des Federmittels sein, der in Richtung des Verstellwegs des Sicherungselements in der jeweiligen Stellung des Sicherungselements wirkt. Unabhängig davon, wodurch die das Sicherungselement in die Sicherungsstellung rückstellende Rückstellkraft bewirkt wird, kann es sich anbieten, dass das Sicherungselement in der Sicherungsstellung in Richtung der das Sicherungselement in die Sicherungsstellung rückstellende Rückstellkraft an dem Stiftaufnahmeelement anliegt. Wenn sich das Sicherungselement in der Sicherungsstellung befindet, drückt die das Sicherungselement in die Sicherungsstellung rückstellende Rückstellkraft das Sicherungselement also vorzugsweise gegen das Stiftaufnahmeelement. So kann das Sicherungselement in der Sicherungsstellung auf konstruktiv einfache Weise in einer definierten Position gehalten werden.

Das Sicherungselement kann also zum einen gegen die das Sicherungselement in die Freigabestellung rückstellende Rückstellkraft von der Freigabestellung in Richtung der Sicherungsstellung und zum anderen gegen die das Sicherungselement in die Sicherungsstellung rückstellende Rückstellkraft von der Sicherungsstellung in Richtung der Freigabestellung verstellbar sein. So kann ein unbeabsichtigtes Verstellen des Sicherungselements sowohl aus der Sicherungsstellung heraus als auch aus der Freigabestellung heraus sicher vermieden werden, ohne dabei den für das Herstellen und Lösen der Scharnierverbindung erforderlichen Aufwand wesentlich zu erhöhen. Erfindungsgemäß erfolgt das Verschwenken des Sicherungselements von der Sicherungsstellung in die Freigabestellung und zurück über eine Zwischenstellung, wobei das Sicherungselement gegen die das Sicherungselement in die Freigabestellung rückstellende Rückstellkraft von der Freigabestellung in die Zwischenstellung und gegen die das Sicherungselement in die Sicherungsstellung rückstellende Rückstellkraft von der Sicherungsstellung in die Zwischenstellung verstellt wird. Zwischen der Sicherungsstellung und der Zwischenstellung wirkt also die das Sicherungselement in die Sicherungsstellung rückstellende Rückstellkraft und zwischen der Zwischenstellung und der Freigabestellung die das Sicherungselement in die Freigabestellung rückstellende Rückstellkraft auf das Sicherungselement. Unabhängig davon kann es hinsichtlich einer zuverlässigen Sicherung des Scharnierstifts in der Stiftaufnahme vorteilhaft sein, wenn die das Sicherungselement in die Sicherungsstellung rückstellende Rückstellkraft größer ist als die das Sicherungselement in die Freigabestellung rückstellende Rückstellkraft. Dann muss also insbesondere zum Verstellen des Sicherungselements von der Sicherungsstellung in die Freigabestellung eine größere Kraft aufgewendet werden als zum Verstellen des Sicherungselements von der Freigabestellung in die Sicherungsstellung. Hinsichtlich einer einfachen konstruktiven Ausgestaltung des Scharniers kann es sich alternativ aber auch anbieten, wenn die das Sicherungselement in die Sicherungsstellung rückstellende Rückstellkraft und die das Sicherungselement in die Freigabestellung rückstellende Rückstellkraft wenigstens im Wesentlichen gleich groß sind.

Die beiden Rückstellkräft können besonders platzsparend durch dasselbe Federmittel bewirkt werden. Dann kann das Federmittel vorteilhafterweise so vorgesehen sein, dass die Federkraft des Federmittels in Abhängigkeit von der Stellung des Sicherungselements auf das Sicherungselement entweder wenigstens teilweise in Richtung der Sicherungsstellung oder wenigstens teilweise in Richtung der Freigabestellung oder senkrecht zu diesen beiden Richtungen wirkt. Insbesondere kann die Federkraft des Federmittels wenigstens teilweise in Richtung der Freigabestellung wirken, wenn sich das Sicherungselement zwischen der Freigabestellung und der Zwischenstellung befindet, und wenigstens teilweise in Richtung der Sicherungsstellung wirken, wenn sich das Sicherungselement zwischen der Sicherungsstellung und der Zwischenstellung befindet. In der Zwischenstellung des Sicherungselements kann die Federkraft dann vorzugsweise wenigstens im Wesentlichen senkrecht zu den, insbesondere entgegengesetzten, Verstellrichtungen des Sicherungselements wirken. Dann kann das Federmittel auch als Totpunktfeder bezeichnet werden. Alternativ können die das Sicherungselement in die Sicherungsstellung rückstellende Rückstellkraft und die das Sicherungselement in die Freigabestellung rückstellende Rückstellkraft auch durch zwei verschiedene Federmittel bereitgestellt werden. Dies kann sich positiv auf eine einfache und kostengünstige Konstruktion des Scharniers auswirken. Dann kann abhängig von der Stellung des Sicherungselements entweder der in Richtung der Freigabestellung wirkende Anteil der Federkraft des Federmittels zum Rückstellen des Sicherungselements in die Freigabestellung größer sein als der in Richtung der Sicherungsstellung wirkende Anteil der Federkraft des Federmittels zum Rückstellen des Sicherungselements in die Sicherungsstellung oder umgekehrt oder die entsprechenden Anteile der Federkräfte können sich gegenseitig aufheben. Unabhängig davon, ob das Sicherungselement gegen eine Rückstellkraft von der Freigabestellung in Richtung der Sicherungsstellung und/oder von der Sicherungsstellung in Richtung der Freigabestellung verstellbar ist, kann gemäß einer nicht erfindungsgemäßen Ausgestaltung des Scharniers, ein Verriegelungselement vorgesehen sein, das zwischen einer Verriegelungsstellung und einer Entriegelungsstellung verstellbar ist. Dann kann das Verstellen des Sicherungselements von der Sicherungsstellung in die Freigabestellung durch das Verriegelungselement formschlüssig blockiert sein, wenn sich das Verriegelungselement in der Verriegelungsstellung befindet, und freigeben sein, wenn sich das Verriegelungselement in der Entriegelungsstellung befindet. Auf diese Weise kann besonders sicher vermieden werden, dass das Sicherungselement unbeabsichtigt von der Sicherungsstellung in eine Stellung gelangt, in der es das Verstellen des Scharnierstifts von der Schwenkstellung in die Montagestellung freigibt. Dabei kann zusätzlich vorgesehen sein, dass das Verriegelungselement in der Verriegelungsstellung formschlüssig in eine Verriegelungsaufnahme des Sicherungselements eingreift, wenn sich das Sicherungselement in der Sicherungsstellung befindet. So kann das formschlüssige Blockieren des Verstellens des Sicherungselements von der Sicherungsstellung in die Freigabestellung auf konstruktiv einfache Weise realisiert werden. In der Entriegelungsstellung kann das Verriegelungselement dann zweckmäßig wenigstens im Wesentlichen außerhalb der Verriegelungsaufnahme des Sicherungselements angeordnet sein, wenn sich das Sicherungselement in der Sicherungsstellung befindet. So kann sichergestellt werden, dass das Verriegelungselement in der Entriegelungsstellung das Verstellen des Sicherungselements von der Sicherungsstellung in die Freigabestellung nicht beeinträchtigt.

Eine nicht erfindungsgemäße Ausgestaltung des Scharniers sieht vor, dass das Verriegelungselement um eine Verriegelungsschwenkachse von der Verriegelungsstellung in die Entriegelungsstellung und zurück verschwenkbar ist. Dies kann nicht nur das Verstellen des Verriegelungselements zwischen der Verriegelungsstellung und der Entriegelungsstellung vereinfachen, sondern auch hinsichtlich einer einfachen und kompakten Konstruktion des Scharniers vorteilhaft sein. Eine besonders einfache und kompakte Konstruktion kann dabei erreicht werden, wenn die Verriegelungsschwenkachse wenigstens im Wesentlichen parallel oder wenigstens im Wesentlichen senkrecht zu der Stiftachse des Scharnierstifts bezogen auf dessen Ausrichtung in der Schwenkstellung angeordnet ist.

In einer nicht erfindungsgemäßen Ausgestaltung des Scharniers, kann es sich alternativ oder zusätzlich hinsichtlich einer einfachen Handhabung des Verriegelungselements auch anbieten, wenn das Verriegelungselement zwischen der Verriegelungsstellung und der Entriegelungsstellung verstellbar an dem Stiftaufnahmeelement gehalten ist. Dabei kann das Verstellen des Verriegelungselements zwischen der Verriegelungsstellung und der Entriegelungsstellung zudem besonders präzise erfolgen, wenn das Verriegelungselement zwischen der Verriegelungsstellung und der Entriegelungsstellung geführt verstellbar an dem Stiftaufnahmeelement gehalten ist. Dies kann das Handling des Verriegelungselements weiter verbessern. Dann ist das Verriegelungselement nämlich insbesondere so an dem Stiftaufnahmeelement gehalten, dass es nicht in jede beliebige Richtung verstellbar ist, sondern vorzugsweise lediglich entlang eines einzigen Verstellwegs von der Verriegelungsstellung in die Entriegelungsstellung und zurück.

Gemäß einer nicht erfindungsgemäßen Ausgestaltung des Scharniers ist vorgesehen, dass das Verriegelungselement beim Verstellen des Sicherungselements von der Freigabestellung in die Sicherungsstellung selbsttätig von der Entriegelungsstellung in die Verriegelungsstellung verstellbar ist. Dann kann also das Verriegelungselement beim Verstellen des Sicherungselements von der Freigabestellung in die Sicherungsstellung automatisch von der Entriegelungsstellung in die Verriegelungsstellung verstellt werden, insbesondere ohne dass das Verstellen des Verriegelungselements von der Entriegelungsstellung in die Verriegelungsstellung gesondert bewirkt werden müsste. So wird nicht nur das Herstellen der Scharnierverbindung vereinfacht, sondern kann auch sichergestellt werden, dass das Verriegelungselement beim Herstellen der Scharnierverbindung nicht unbeabsichtigt in der Entriegelungsstellung verbleibt, was zu einer unzureichenden Sicherung des Scharnierstifts in der Stiftaufnahme führen würde.

In einer nicht erfindungsgemäßen Ausgestaltung des Scharniers, kann alternativ oder zusätzlich vorgesehen sein, dass das Verstellen des Verriegelungselements von der Entriegelungsstellung in die Verriegelungsstellung durch das Sicherungselement formschlüssig blockiert ist, wenn sich das Sicherungselement in der Freigabestellung befindet. So kann auf konstruktiv einfache Weise sichergestellt werden, dass das Verriegelungselement in der Entriegelungsstellung verbleibt, solange sich das Sicherungselement in der Freigabestellung befindet. Dadurch wird eine Beeinträchtigung des Verstellens des Sicherungselements von der Freigabestellung in die Sicherungsstellung durch das Verriegelungselement vermieden. Um gleichzeitig ein problemloses Verstellen des Verriegelungselements von der Entriegelungsstellung in die Verriegelungsstellung zu ermöglichen, wenn sich das Sicherungselement in der Sicherungsstellung befindet, kann das Verstellen des Verriegelungselements von der Entriegelungsstellung in die Verriegelungsstellung durch das Sicherungselement in der Sicherungsstellung freigegeben sein.

Eine nicht erfindungsgemäße Ausgestaltung des Scharniers sieht vor, dass das Verriegelungselement gegen eine das Verriegelungselement in die Verriegelungsstellung rückstellende Rückstellkraft von der Verriegelungsstellung in Richtung der Entriegelungsstellung verstellbar ist. So wird vermieden, dass das Verriegelungselement von der Verriegelungsstellung unbeabsichtigt in eine Stellung gelangt, in der es das Verstellen des Sicherungselements von der Sicherungsstellung in die Freigabestellung freigibt. So kann die Sicherheit gegen ein unbeabsichtigtes Lösen der Scharnierverbindung weiter erhöht werden. Dann kann vorzugsweise das Verriegelungselement gegen die das Verriegelungselement in die Verriegelungsstellung rückstellende Rückstellkraft von der Verriegelungsstellung in die Entriegelungsstellung verstellbar sein. Dann wirkt also insbesondere die das Verriegelungselement in die Verriegelungsstellung rückstellende Rückstellkraft nicht lediglich entlang eines Teils des Verstellwegs des Verriegelungselements von der Verriegelungsstellung in die Entriegelungsstellung, sondern wenigstens im Wesentlichen entlang des gesamten Verstellwegs. Dies hat zum einen den Vorteil, dass das Verriegelungselement nicht unbeabsichtigt in der Entriegelungsstellung verbleibt. Zum anderen kann dies zu einer einfachen Realisierung eines selbsttätigen Verstellens des Verriegelungselements von der Entriegelungsstellung in die Verriegelungsstellung beim Verstellen des Sicherungselements von der Freigabestellung in die Sicherungsstellung beitragen. Unabhängig davon, kann die das Verriegelungselement in die Verriegelungsstellung rückstellende Rückstellkraft der Einfachheit halber durch ein Federmittel bewirkt werden.

Wenn das Verriegelungselement gegen die das Verriegelungselement in die Verriegelungsstellung rückstellende Rückstellkraft von der Verriegelungsstellung in Richtung der Entriegelungsstellung verstellbar ist, kann das Verriegelungselement in der Verriegelungsstellung in Richtung der das Verriegelungselement in die Verriegelungsstellung rückstellenden Rückstellkraft an dem Sicherungselement in der Sicherungsstellung anliegen. Dann kann also die das Verriegelungselement in die Verriegelungsstellung rückstellende Rückstellkraft das Verriegelungselement gegen das Sicherungselement drücken, wenn sich das Verriegelungselement in der Verriegelungsstellung und das Sicherungselement in der Sicherungsstellung befinden. So kann das Verriegelungselement in der Verriegelungsstellung auf konstruktiv einfache Weise in einer definierten Position gehalten werden. Unabhängig davon kann, wenn das Verriegelungselement gegen die das Verriegelungselement in die Verriegelungsstellung rückstellende Rückstellkraft von der Verriegelungsstellung in die Entriegelungsstellung verstellbar ist, auch vorgesehen sein, dass das Verriegelungselement in der Entriegelungsstellung in Richtung der das Verriegelungselement in die Verriegelungsstellung rückstellenden Rückstellkraft an dem Sicherungselement in der Freigabestellung anliegt. Dann kann also die das Verriegelungselement in die Verriegelungsstellung rückstellende Rückstellkraft das Verriegelungselement gegen das Sicherungselement drücken, wenn sich das Verriegelungselement in der Entriegelungsstellung und das Sicherungselement in der Freigabestellung befinden. Dies kann zu einer konstruktiv einfachen Realisierung eines selbsttätigen Verstellens des Verriegelungselements von der Entriegelungsstellung in die Verriegelungsstellung beim Verstellen des Sicherungselements von der Freigabestellung in die Sicherungsstellung beitragen.

Gemäß einer nicht erfindungsgemäßen Ausgestaltung des Scharniers ist das Verriegelungselement werkzeuglos von der Verriegelungsstellung in die Entriegelungsstellung und/oder zurück verstellbar. Dann kann das Verriegelungselement also insbesondere händisch von der Verriegelungsstellung in die Entriegelungsstellung und/oder zurück verstellt werden. Auf diese Weise kann das Herstellen und/oder Lösen der Scharnierverbindung weiter vereinfacht werden und in kürzerer Zeit erfolgen. Dabei kann das Verstellen des Verriegelungselements besonders einfach und schnell werkzeuglos erfolgen, wenn das Verriegelungselement wenigstens eine Druckfläche derart aufweist, dass das Verriegelungselement durch Aufbringen einer Druckkraft auf die Druckfläche wenigstens im Wesentlichen senkrecht zu der Druckfläche von der Verriegelungsstellung in die Entriegelungsstellung und/oder zurück verstellbar ist.

Unabhängig davon, ob das Verriegelungselement werkzeuglos zwischen der Verriegelungsstellung und der Entriegelungsstellung verstellbar ist oder nicht, kann das Verriegelungselement einen Formabschnitt aufweisen. Der Formabschnitt kann dann so ausgebildet sein, dass daran ein korrespondierend ausgebildetes Werkzeug und/oder korrespondierend ausgebildeter Schlüssel angesetzt werden und sodann das Verriegelungselement mittels des Werkzeugs und/oder des Schlüssels von der Verriegelungsstellung in die Entriegelungsstellung und/oder zurück verstellt werden kann. So können befugte Personen, die im Besitz eines entsprechenden Werkzeugs und/oder Schlüssels sind, das Verriegelungselement einfach und ohne großen Aufwand verstellen. Wenn zudem das Verstellen des Verriegelungselements ohne ein entsprechendes Werkzeug und/oder entsprechenden Schlüssel nicht oder nur mit erheblichem Aufwand verstellt werden kann, kann dies außerdem zu einer erhöhten Sicherheit gegen ein unbefugtes Verstellen des Verriegelungselements beitragen. Unabhängig davon kann das Scharnier der Einfachheit halber ein entsprechendes Werkzeug und/oder einen entsprechenden Schlüssel umfassen. Dann ist also insbesondere das Werkzeug und/oder der Schlüssel Teil des Scharniers.

Eine weitere erfindungsgemäße Ausgestaltung des Scharniers sieht vor, dass das Sicherungselement eine Stiftaufnahme zur wenigstens teilweisen Aufnahme des Scharnierstifts aufweist. Dann kann der Scharnierstift in der Schwenkstellung also nicht nur wenigstens teilweise in der Stiftaufnahme des Stiftaufnahmeelements, sondern auch wenigstens teilweise in der Stiftaufnahme des Sicherungselements aufgenommen sein, wenn sich das Sicherungselement in der Sicherungsstellung befindet. Dies kann sich positiv auf ein definiertes und präzises Verschwenken des Scharnierstifts und des Stiftaufnahmeelements relativ zueinander auswirken. Alternativ oder zusätzlich kann es sich vor demselben Hintergrund auch anbieten, wenn die Stiftaufnahme des Stiftaufnahmeelements und/oder die Stiftaufnahme des Sicherungselements einen Querschnitt aufweist, der wenigstens abschnittsweise wenigstens im Wesentlichen kreisbogenförmig ist. Dabei wird unter einem Querschnitt des Stiftaufnahmeelements und/oder des Sicherungselements insbesondere ein Querschnitt verstanden, der senkrecht zur Stiftachse des Scharnierstifts angeordnet ist, und zwar bezogen auf die Ausrichtung des Scharnierstifts in der Schwenkstellung. Alternativ oder zusätzlich kann es auch zu einem definierten und präzisen Verschwenken des Scharnierstifts und des Stiftaufnahmeelements relativ zueinander beitragen, wenn der Scharnierstift einen Querschnitt aufweist, der wenigstens im Wesentlichen kreisförmig ist. Dabei wird unter einem Querschnitt des Scharnierstifts insbesondere ein Querschnitt verstanden, der senkrecht zur Stiftachse des Scharnierstifts angeordnet ist.

Die zuvor beschriebene Aufgabe wird zudem bei einem System nach dem Oberbegriff des Anspruchs 7 dadurch gelöst, dass das Scharnier gemäß einem der Ansprüche 1 bis 6 ausgebildet ist.

Das erfindungsgemäße System umfasst einen Flügel, ein Basisteil und wenigstens ein Scharnier der zuvor beschriebenen Art. Dabei kann der Flügel mittels des Scharniers derart lösbar mit dem Basisteil verbunden werden, dass der Flügel um die Stiftachse des Scharnierstifts von einer geschlossenen Stellung in eine geöffnete Stellung und zurück verschwenkt werden kann. Der Flügel kann dann in der geschlossenen Stellung einen Zugang, der der Einfachheit halber wenigstens teilweise durch das Basisteil begrenzt sein kann, wenigstens im Wesentlichen verschließen und in der geöffneten Stellung den Zugang wenigstens teilweise freigeben. Bei einem solchen System kommen die zuvor genannten Vorteile des Scharniers besonders zum Tragen. Dies gilt umso mehr, wenn der Flügel als Tür und/oder Klappe ausgebildet ist und/oder wenn das Basisteil als Rahmen ausgebildet ist. Aus demselben Grund kann es sich alternativ oder zusätzlich auch anbieten, wenn der Flügel und das Basisteil zu einem Blechschrank gehören. Dann kann das Basisteil durch einen Korpus des Blechschranks gebildet sein und der Flügel kann wenigstens im Wesentlichen aus Blech gebildet sein.

Gemäß einer nicht erfindungsgemäßen Ausgestaltung des Systems ist vorgesehen, dass das Verstellen des Sicherungselements von der Sicherungsstellung in die Freigabestellung und/oder das Verstellen des Verriegelungselements von der Verriegelungsstellung in die Entriegelungsstellung durch den Flügel formschlüssig blockiert ist, wenn sich der Flügel in der geschlossenen Stellung befindet. So kann sicher verhindert werden, dass in der geschlossenen Stellung des Flügels die Scharnierverbindung gelöst werden kann. Um dabei gleichzeitig ein problemloses Lösen der Scharnierverbindung in der geöffneten Stellung des Flügels zu ermöglichen, kann das Verstellen des Sicherungselements von der Sicherungsstellung in die Freigabestellung und/oder das Verstellen des Verriegelungselements von der Verriegelungsstellung in die Entriegelungsstellung durch den Flügel freigegeben sein, wenn sich der Flügel in der geöffneten Stellung befindet.

Wenn das Scharnier ein Verriegelungselement mit einem Formabschnitt zum Ansetzen eines Werkzeugs und/oder Schlüssels aufweist, kann alternativ vorgesehen sein, dass der Flügel eine Entriegelungsausnehmung aufweist, die in der geschlossenen Stellung des Flügels im Bereich des Formabschnitts des Verriegelungselements angeordnet ist. Dann kann das Werkzeug und/oder der Schlüssel durch die Entriegelungsausnehmung des Flügels hindurch an den Formabschnitt des Verriegelungselements angesetzt und das Verriegelungselements mittels des Werkzeugs und/oder des Schlüssels von der Verriegelungsstellung in die Entriegelungsstellung und/oder zurück verstellt werden, wenn sich der Flügel in der geschlossenen Stellung befindet. So kann erreicht werden, dass befugte Personen, die in Besitz eines entsprechendes Werkzeugs und/oder Schlüssels sind, die Scharnierverbindung auch in der geschlossenen Stellung des Flügels problemlos lösen und/oder herstellen können, unbefugte Personen jedoch nicht oder nur mit erheblichem Aufwand.

Die Erfindung wird nachfolgend anhand einer lediglich bevorzugte Ausführungsbeispiele darstellenden Zeichnung näher erläutert. In der Zeichnung zeigen:
- Fig. 1A-B:: ein erstes erfindungsgemäßes Scharnier mit einem Scharnierstift in einer Montagestellung und einer Schwenkstellung jeweils in einer perspektivischen Ansicht,
- Fig. 2A-B:: ein erstes erfindungsgemäßes System umfassend das Scharnier aus den Fig. 1A-B mit dem Scharnierstift in der Schwenkstellung in einer perspektivischen Ansicht und einer horizontalen Schnittansicht,
- Fig. 3A-B:: das System aus den Fig. 2A-B mit dem Scharnierstift in einer Montagestellung in einer perspektivischen Ansicht und einer horizontalen Schnittansicht,
- Fig. 4A-B:: ein zweites nicht erfindungsgemäßes Scharnier mit einem Scharnierstift in einer Montagestellung und einer Schwenkstellung jeweils in einer perspektivischen Ansicht,
- Fig. 5A-B:: ein zweites nicht erfindungsgemäßes System umfassend das Scharnier aus den Fig. 4A-B mit dem Scharnierstift in der Schwenkstellung in einer perspektivischen Ansicht und einer horizontalen Schnittansicht,
- Fig. 6A-B:: das System aus den Fig. 5A-B mit dem Scharnierstift in einer Montagestellung in einer perspektivischen Ansicht und einer horizontalen Schnittansicht,
- Fig. 7A-B:: ein drittes nicht erfindungsgemäßes Scharnier mit einem Scharnierstift in einer Montagestellung und einer Schwenkstellung jeweils in einer perspektivischen Ansicht,
- Fig. 8A-B:: ein drittes nicht erfindungsgemäßes System umfassend das Scharnier aus den Fig. 7A-B mit dem Scharnierstift in der Schwenkstellung in einer perspektivischen Ansicht und einer horizontalen Schnittansicht,
- Fig. 9A-B:: das System aus den Fig. 8A-B mit dem Scharnierstift in einer Montagestellung in einer perspektivischen Ansicht und einer horizontalen Schnittansicht.

Die Fig. 1A-B zeigen ein erfindungsgemäßes Scharnier 1 jeweils in einer perspektivischen Ansicht. Das Scharnier 1 weist ein Stiftelement 2 auf, welches einen sich entlang einer Stiftachse A erstreckenden, vorliegend zylinderförmigen Scharnierstift 3 umfasst. An den gegenüberliegenden Längsenden des Scharnierstifts 3 weist das Stiftelement 2 jeweils ein Befestigungsmittel in Form einer Bohrung 4 auf. Mittels der Bohrungen 4 kann das Stiftelement 2 an einem Flügel, beispielsweise in Form einer Tür und/oder einer Klappe, oder einem Basisteil, beispielsweise in Form eines Rahmens, etwa durch Verschrauben befestigt werden.

Neben dem Stiftelement 2 weist das Scharnier 1 ein Stiftaufnahmeelement 5 auf. Das Stiftaufnahmeelement 5 weist an seiner Vorderseite eine Stiftaufnahme 6 mit einer Montageöffnung 7 auf, durch die hindurch der Scharnierstift 3 in die Stiftaufnahme 6 eingeführt und aus der Stiftaufnahme 6 entnommen werden kann. An seiner Rückseite weist das Stiftaufnahmeelement 5 ebenso wie das Stiftelement 2 zwei Befestigungsmittel in Form von Bohrungen 8 auf, mittels derer das Stiftaufnahmeelement 5 an einem Flügel oder einem Basisteil befestigt werden kann. An dem Stiftaufnahmeelement 5 ist ein Sicherungselement 9 gehalten. Dabei ist das Sicherungselement 9 vorliegend an einer sich wenigsten im Wesentlichen parallel zu der Stiftaufnahme 6 erstreckenden Sicherungselementachse 10 des Stiftaufnahmeelements 5 gehalten, die eine Sicherungsschwenkachse AS definiert. So kann das Sicherungselement 9 gegenüber dem Stiftaufnahmeelement 5 um die Sicherungsschwenkachse AS geführt verschwenkt werden. Zudem ist ein Federmittel 11 in Form eines flexiblen Drahtes vorgesehen. Das Federmittel 11 erstreckt sich durch zwei auf den gegenüberliegenden Längsseiten des Sicherungselements 9 angeordneten Durchgangsöffnungen 12 des Stiftaufnahmeelements 5 sowie durch eine in den Fig. 1A-B nicht dargestellte, an der Rückseite des Sicherungselements 9 angeordnete Durchgangsöffnung 13 des Sicherungselements 9 hindurch. Dabei ist das Federmittel 11 auf den von dem Sicherungselement 9 abgewandten Seiten der Durchgangsöffnungen 12 des Stiftaufnahmeelements 5 umgebogen und so in einfacher Weise an dem Stiftaufnahmeelement 5 gehalten.

In der Fig. 1A sind der Scharnierstift 3 in einer Montagestellung und das Sicherungselement 9 in einer Freigabestellung dargestellt. In der Montagestellung ist der Scharnierstift 3 außerhalb der Stiftaufnahme 6 angeordnet, sodass im dargestellten und insoweit bevorzugten Ausführungsbeispiel das Stiftelement 2 und das Stiftaufnahmeelement 5 unverbunden sind. Das Sicherungselement 9 gibt in der Freigabestellung die Montageöffnung 7 der Stiftaufnahme 6 im Wesentlichen frei, sodass der Scharnierstift 3 zum Herstellen einer Scharnierverbindung durch Verschieben relativ zu dem Stiftaufnahmeelement 5 wenigstens im Wesentlichen senkrecht zu der Stiftachse A in die Stiftaufnahme 6 eingeführt werden kann. So kann der Scharnierstift 3 von der in der Fig. 1A dargestellten Montagestellung in eine in der Fig. 1B dargestellte Schwenkstellung verstellt werden. Das Sicherungselement 9 kann von der in der Fig. 1A dargestellten Freigabestellung durch Verschwenken relativ zu dem Stiftaufnahmeelement 5 um die Sicherungsschwenkachse AS in eine in der Fig. 1B dargestellte Sicherungsstellung verstellt werden.

In der Fig. 1B sind der Scharnierstift 3 in der Schwenkstellung und das Sicherungselement 9 in der Sicherungsstellung dargestellt. In der Schwenkstellung ist der Scharnierstift 3 so in der Stiftaufnahme 6 des Stiftaufnahmeelements 5 aufgenommen, dass das Stiftelement 2 und zusammen mit diesem der Scharnierstift 3 relativ zu dem Stiftaufnahmeelement 5 um die Stiftachse A verschwenkt werden können. Dabei verschließt das die Sicherungsstellung einnehmende Sicherungselement 9 teilweise die Montageöffnung 7 der Stiftaufnahme 6, sodass der Scharnierstift 3 gegenüber einem unbeabsichtigten Verstellen wenigstens im Wesentlichen senkrecht zu der Stiftachse A aus der Stiftaufnahme 6 heraus gesichert ist. Zum Lösen der Scharnierverbindung kann das Sicherungselement 9 von der in der Fig. 1B dargestellten Sicherungsstellung durch Verschwenken um die Sicherungsschwenkachse AS in die in der Fig. 1A dargestellte Freigabestellung und der Scharnierstift 3 von der in der Fig. 1B dargestellten Schwenkstellung durch Verschieben wenigstens im Wesentlichen senkrecht zu der Stiftachse A in eine, beispielsweise die in der Fig. 1A dargestellte, Montagestellung verstellt werden.

Die Fig. 2A-B zeigen ein System 14 mit einem Basisteil 15 in Form eines Rahmens, einem Flügel 16 in Form einer Tür und dem Scharnier 1 in einer perspektivischen Ansicht und einer horizontalen Schnittansicht entlang der in der Fig. 2A dargestellten Schnittebene IIB-IIB. Dabei sind das Basisteil 15 und der Flügel 16 lediglich abschnittsweise dargestellt. Bei dem dargestellten und insoweit bevorzugten Ausführungsbeispiel ist das Stiftelement 2 des Scharniers 1 über dessen Bohrungen 4 mittels zweier Schrauben 17 an dem Flügel 16 und das Stiftaufnahmeelement 5 des Scharniers 1 über dessen Bohrungen 8 mittels zweier Schrauben 18 an dem Basisteil 15 befestigt. Alternativ könnte auch das Stiftelement 2 an dem Basisteil 15 und das Stiftaufnahmeelement 5 an dem Flügel 16 befestigt sein.

Bei dem dargestellten und insoweit bevorzugten Scharnier 1 weist neben dem Stiftaufnahmeelement 5 auch das Sicherungselement 9 eine Stiftaufnahme 19 zur teilweisen Aufnahme des Scharnierstifts 3 auf. Dabei erstreckt sich die Stiftaufnahme 19 des Sicherungselements 9 wenigstens im Wesentlichen parallel zu der Stiftaufnahme 6 des Stiftaufnahmeelements 5. Senkrecht zu ihrer Längserstreckung weist die Stiftaufnahme 19 des Sicherungselements 9 einen kreisbogenförmigen Querschnitt auf.

In den Fig. 2A-B sind der Scharnierstift 3 in der Schwenkstellung und das Sicherungselement 9 in der Sicherungsstellung dargestellt. Dabei ist der Scharnierstift 3 so in der Stiftaufnahme 6 des Stiftaufnahmeelements 5 und teilweise in der Stiftaufnahme 19 des Sicherungselements 9 aufgenommen, dass der an dem Stiftelement 2 befestigte Flügel 16 gegenüber dem an dem Stiftaufnahmeelement 5 befestigten Basisteil 15 um die Stiftachse A verschwenkt werden kann. So kann der Flügel 16 gegenüber dem Basisteil 15 zwischen einer in der Fig. 2A sowie gestrichelt in der Fig. 2B dargestellten geöffneten Stellung und einer in der Fig. 2B dargestellten geschlossene Stellung verschwenkt werden. Dabei verschließt der Flügel 16 in der geschlossenen Stellung einen Zugang 20, der seitlich durch das Basisteil 15 begrenzt ist. In der geöffneten Stellung gibt der Flügel 16 den Zugang 20 frei.

In der Sicherungsstellung wirkt auf das Sicherungselement 9 eine das Sicherungselement 9 in die Sicherungsstellung rückstellende Rückstellkraft FRS. Die das Sicherungselement 9 in die Sicherungsstellung rückstellende Rückstellkraft FRS drückt das Sicherungselement 9 gegen einen Anschlag 21 des Stiftaufnahmeelements 5, der vorliegend als sich parallel zu der Sicherungsschwenkachse AS erstreckende zylinderförmige Achse ausgebildet ist. Auf diese Weise wird verhindert, dass das Sicherungselement 9 unbeabsichtigt aus der Sicherungsstellung herausgeschwenkt wird und so in eine Stellung gelangt, in der es die Montageöffnung 7 der Stiftaufnahme 6 so weit freigibt, dass der Scharnierstift 3 aus der Stiftaufnahme 6 heraus gelangen kann. Die Rückstellkraft FRS wird durch das Federmittel 11 bewirkt und ist so gewählt, dass das Ein- und Ausrasten werkzeuglos und ohne Tastendruck erfolgen kann.

Wenn sich der Flügel 16 beispielsweise in der geschlossenen Stellung befindet, kann die Scharnierverbindung gelöst werden. Dazu kann der Scharnierstift 3 zusammen mit dem daran befestigten Flügel 16 gegenüber dem Stiftaufnahmeelement 5 und dem daran befestigten Basisteil 15 wenigstens im Wesentlichen senkrecht zu der Stiftachse A von der in den Fig. 2A-B dargestellten Schwenkstellung in eine Montagestellung verschoben werden, in der der Scharnierstift 3 außerhalb der Stiftaufnahme 6 angeordnet ist. Dabei wird das Sicherungselement 9 durch den Kontakt mit dem Scharnierstift 3 gegen die das Sicherungselement 9 in die Sicherungsstellung rückstellende Rückstellkraft FRS aus der in den Fig. 2A-B dargestellten Sicherungsstellung heraus geschwenkt und sodann in die Freigabestellung geschwenkt, in der das Sicherungselement 9 die Montageöffnung 7 der Stiftaufnahme 6 im Wesentlichen freigibt.

Die Fig. 3A-B zeigen das System 14 in einer perspektivischen Ansicht und einer horizontalen Schnittansicht entlang der in der Fig. 3A dargestellten Schnittebene IIIB-IIIB. Dabei sind der Scharnierstift 3 in einer Montagestellung und das Sicherungselement 9 in der Freigabestellung dargestellt. In der Montagestellung ist der Scharnierstift 3 außerhalb der Stiftaufnahme 6 des Stiftaufnahmeelements 5 und der Stiftaufnahme 19 des Sicherungselements 9 angeordnet, sodass die Scharnierverbindung zwischen dem Basisteil 15 und dem Flügel 16 getrennt ist.

Das Sicherungselement 9 gibt in der Freigabestellung die Montageöffnung 7 der Stiftaufnahme 6 im Wesentlichen frei, sodass der Scharnierstift 3 in die Stiftaufnahme 6 eingeführt werden kann. Dabei wirkt auf das Sicherungselement 9 eine das Sicherungselement 9 in die Freigabestellung rückstellende Rückstellkraft FRF, die das Sicherungselement 9 gegen das Stiftaufnahmeelement 5 drückt. So wird verhindert, dass das Sicherungselement 9 unbeabsichtigt aus der Freigabestellung herausgeschwenkt wird und so in eine Stellung gelangt, in der es die Montageöffnung 7 der Stiftaufnahme 6 so weit verschließt, dass das Einführen des Scharnierstifts 3 in die Stiftaufnahme 6 durch das Sicherungselement 9 behindert ist. Auch die Rückstellkraft FRF wird durch das Federmittel 11 bewirkt.

Zum Herstellen der Scharnierverbindung kann der Scharnierstift 3 zusammen mit dem daran befestigten Flügel 16 durch Verschieben gegenüber dem Stiftaufnahmeelement 5 wenigstens im Wesentlichen senkrecht zu der Stiftachse A von der in den Fig. 3A-B dargestellten Montagestellung in die in den Fig. 2A-B dargestellte Schwenkstellung verstellt werden. Dabei wird das Sicherungselement 9 durch den Kontakt mit dem Scharnierstift 3 gegen die das Sicherungselement 9 in die Freigabestellung rückstellende Rückstellkraft FRF aus der in den Fig. 3A-B dargestellten Freigabestellung heraus geschwenkt und sodann in Richtung der das Sicherungselement 9 in die Sicherungsstellung rückstellenden Rückstellkraft FRS in die in den Fig. 2A-B dargestellte Sicherungsstellung verschwenkt.

Das Verschwenken des Sicherungselements 9 von der in den Fig. 3A-B dargestellten Freigabestellung in die in den Fig. 2A-B dargestellte Sicherungsstellung und zurück erfolgt also über eine Zwischenstellung, wobei zwischen der Freigabestellung und der Zwischenstellung die das Sicherungselement 9 in die Freigabestellung rückstellende Rückstellkraft FRF auf das Sicherungselement 9 wirkt und zwischen der Sicherungsstellung und der Zwischenstellung die das Sicherungselement 9 in die Sicherungsstellung rückstellende Rückstellkraft FRS. In der Zwischenstellung befindet sich das Sicherungselement 9 in einem labilen Gleichgewicht, in dem auf das Sicherungselement 9 weder eine Kraft in Richtung der Sicherungsstellung noch eine Kraft in Richtung der Freigabestellung wirkt. Dies wird dadurch erreicht, dass das Federmittel 11 in der Zwischenstellung ungespannt ist und erst beim Einrasten oder beim Ausrasten des Scharnierstiftes 3 eine Rückstellkraft FRF, FRS in die eine oder die andere Richtung erzeugt.

Die Fig. 4A-B zeigen ein nicht erfindungsgemäßes Scharnier 22 jeweils in einer perspektivischen Ansicht, das ähnlich ausgebildet ist wie das zuvor beschriebene Scharnier. Daher tragen gleiche Bauteile auch gleiche Bezugszeichen. Ein wesentlicher Unterschied besteht jedoch hinsichtlich des Mechanismus zum Sichern des Scharnierstifts 3 in der Stiftaufnahme 6. So ist neben einem Sicherungselement 23, das auch bei dem dargestellten und insoweit bevorzugten Scharnier 22 an der Sicherungselementachse 10 des Stiftaufnahmeelements 5 um die Sicherungsschwenkachse AS verschwenkbar gehalten ist, ein Verriegelungselement 24 vorgesehen. Das Verriegelungselement 24 ist an einer Verriegelungselementachse 25 des Stiftaufnahmeelements 5 gehalten, die eine sich wenigstens im Wesentlichen parallel zu der Stiftaufnahme 6 erstreckende Verriegelungsschwenkachse AV definiert. So kann das Verriegelungselement 24 gegenüber dem Stiftaufnahmeelement 5 geführt um die Verriegelungsschwenkachse AV verschwenkt werden. Dabei weist das Verriegelungselement 24 eine Druckfläche 26 zum Betätigen des Verriegelungselements 24 auf. Die Druckfläche 26 ist so ausgebildet, dass Verriegelungselement 24 durch Aufbringen einer Druckkraft auf die Druckfläche 26 wenigstens im Wesentlichen senkrecht zu der Druckfläche 26 um die Verriegelungsschwenkachse AV verschwenkt werden kann.

Weiterhin ist ein Federmittel 27 in Form eines flexiblen Drahtes vorgesehen. Das Federmittel 27 erstreckt sich durch die zwei Durchgangsöffnungen 12 des Stiftaufnahmeelements 5, die im dargestellten und insoweit bevorzugten Ausführungsbeispiel auf den gegenüberliegenden Längsseiten des Verriegelungselements 24 angeordnet sind. Zudem erstreckt sich das Federmittel 27 durch eine in den Fig. 4A-B nicht dargestellte an der Rückseite des Verriegelungselements 24 angeordnete Durchgangsöffnung 28 des Verriegelungselements 24. Dabei ist das Federmittel 27 vorliegend auf den dem Verriegelungselement 24 abgewandten Seiten der Durchgangsöffnungen 12 des Stiftaufnahmeelements 5 umgebogen und so an dem Stiftaufnahmeelement 5 gehalten.

In der Fig. 4A sind der Scharnierstift 3 in einer Montagestellung, das Sicherungselement 23 in einer Freigabestellung und das Verriegelungselement 24 in einer Entriegelungsstellung dargestellt. Zum Herstellen einer Scharnierverbindung können der Scharnierstift 3 von der in der Fig. 4A dargestellten Montagestellung wenigstens im Wesentlichen senkrecht zu der Stiftachse A in die in der Fig. 4B dargestellte Schwenkstellung verschoben und das Sicherungselement 23 von der in der Fig. 4A dargestellten Freigabestellung um die Sicherungsschwenkachse AS in eine in der Fig. 4B dargestellte Sicherungsstellung verschwenkt werden. Sodann kann das Verriegelungselement 24 von der in der Fig. 4A dargestellten Entriegelungsstellung durch Verschwenken um die Verriegelungsschwenkachse AV in eine in der Fig. 4B dargestellte Verriegelungsstellung verstellt werden.

In der Fig. 4B sind der Scharnierstift 3 in der Schwenkstellung, das Sicherungselement 23 in der Sicherungsstellung und das Verriegelungselement 24 in der Verriegelungsstellung dargestellt. In der Verriegelungsstellung blockiert das Verriegelungselement 24 das Verschwenken des Sicherungselements 23 von der Sicherungsstellung in die Freigabestellung formschlüssig. So kann besonders sicher vermieden werden, dass das Sicherungselement 23 unbeabsichtigt in eine Stellung gelangt, in der es die Montageöffnung 7 der Stiftaufnahme 6 so weit freigibt, dass der Scharnierstift 3 aus der Stiftaufnahme 6 heraus gelangen kann.

Um eine mittels des Scharniers 22 hergestellte Scharnierverbindung zu lösen, kann das Verriegelungselement 24 etwa durch Aufbringen einer Druckkraft auf die Druckfläche 26 von der in der Fig. 4B dargestellten Verriegelungsstellung um die Verriegelungsschwenkachse AV in die in der Fig. 4A dargestellte Entriegelungsstellung verschwenkt werden. Sodann können das Sicherungselement 23 um die Sicherungsschwenkachse AS von der in der Fig. 4B dargestellten Sicherungsstellung in die in der Fig. 4A dargestellte Freigabestellung verschwenkt und der Scharnierstift 3 wenigstens im Wesentlichen senkrecht zu der Stiftachse A von der in der Fig. 4B dargestellten Schwenkstellung in eine, beispielsweise die in der Fig. 4A dargestellte, Montagestellung verschoben werden.

Die Fig. 5A-B zeigen ein das Scharnier 22 umfassendes nicht erfindungsgemäßes System 29 in einer perspektivischen Ansicht und einer horizontalen Schnittansicht entlang der in der Fig. 5A dargestellten Schnittebene VB-VB. Da das dargestellte System 29 ähnlich ausgebildet ist wie das zuvor beschriebene System, tragen gleiche Bauteile auch gleiche Bezugszeichen. Ebenso wie das Sicherungselement des zuvor beschriebenen Scharniers weist auch das Sicherungselement 23 des dargestellten und insoweit bevorzugten Scharniers 22 eine Stiftaufnahme 30 auf. Dabei erstreckt sich die Stiftaufnahme 30 des Sicherungselements 23 parallel zu der Stiftaufnahme 6 des Stiftaufnahmeelements 5 und weist die Stiftaufnahme 30 des Sicherungselements 23 senkrecht zu ihrer Längserstreckung einen kreisbogenförmigen Querschnitt auf.

In den Fig. 5A-B sind der Scharnierstift 3 in der Schwenkstellung, das Sicherungselement 23 in der Sicherungsstellung und das Verriegelungselement 24 in der Verriegelungsstellung dargestellt. Das Verriegelungselement 24 greift formschlüssig in eine Verriegelungsaufnahme 31 des Sicherungselements 23 ein und blockiert so formschlüssig das Verschwenken des Sicherungselements 23 um die Sicherungsschwenkachse AS von der Sicherungsstellung in die Freigabestellung. Dabei bewirkt das vorgespannte, sich durch die Durchgangsöffnung 28 des Verriegelungselements 24 und die Durchgangsöffnungen 12 des Stiftaufnahmeelements 5 erstreckende Federmittel 27 eine das Verriegelungselement 24 in die Verriegelungsstellung rückstellende Rückstellkraft FRV, die das Verriegelungselement 24 gegen das Sicherungselement 23 drückt. So liegt das Verriegelungselement 24 in Richtung der das Verriegelungselement 24 in die Verriegelungsstellung rückstellenden Rückstellkraft FRV an dem Sicherungselement 23 an.

Bei dem dargestellten und insoweit bevorzugten Scharnier 22 ist auch das Sicherungselement 23 federbelastet, und zwar durch ein vorgespanntes Federmittel 32, das vorliegend als Schenkelfeder ausgebildet ist. Dabei ist die Schenkelfeder an der Sicherungselementachse 10 des Stiftaufnahmeelements 5 gehalten, wobei sich der eine Schenkel der Schenkelfeder an dem Stiftaufnahmeelement 5 und der andere Schenkel der Schenkelfeder an dem Sicherungselement 23 abstützt. Auf diese Weise bewirkt das Federmittel 32 eine das Sicherungselement 23 in die Freigabestellung rückstellende Rückstellkraft FRF, sodass das Sicherungselement 23 in Richtung dieser Rückstellkraft FRF an dem Verriegelungselement 24 anliegt.

In der Fig. 5B ist der Flügel 16 in der geschlossenen Stellung dargestellt. In der geschlossenen Stellung blockiert der Flügel 16 das Verschwenken des Verriegelungselements 24 um die Verriegelungsschwenkachse AV von der dargestellten Verriegelungsstellung in die Entriegelungsstellung formschlüssig. Zum Lösen der Scharnierverbindung kann der Flügel 16 von der geschlossenen Stellung um die Stiftachse A in eine in der Fig. 5A sowie gestrichelt in der Fig. 5B dargestellte geöffnete Stellung verstellt werden, in der der Flügel 16 den Zugang 20 teilweise freigibt. In dieser geöffneten Stellung ist der Flügel 16 so angeordnet, dass das Verriegelungselement 24 von der in den Fig. 5A-B dargestellten Verriegelungsstellung gegen die das Verriegelungselement 24 in die Verriegelungsstellung rückstellende Rückstellkraft FRV des Federmittels 27 in die Entriegelungsstellung verschwenkt werden kann. Sodann kann der Scharnierstift 3 zusammen mit dem Flügel 16 von der in der Fig. 5A sowie gestrichelt in der Fig. 5B dargestellten Schwenkstellung senkrecht zu der Stiftachse A in eine Montagestellung verschoben werden, in der der Scharnierstift 3 außerhalb der Stiftaufnahme 6 angeordnet ist. Dabei wird das Sicherungselement 23 von der in den Fig. 5A-B dargestellten Sicherungsstellung um die Sicherungsschwenkachse AS in die Freigabestellung verschwenkt.

Die Fig. 6A-B zeigen das System 29 in einer perspektivischen Ansicht und einer horizontalen Schnittansicht entlang der in der Fig. 6A dargestellten Schnittebene VIB-VIB, wobei der Scharnierstift 3 in einer Montagestellung, das Sicherungselement 23 in der Freigabestellung und das Verriegelungselement 24 in der Entriegelungsstellung dargestellt sind. Das Verriegelungselement 24 ist außerhalb der Verriegelungsaufnahme 31 angeordnet. Dabei wird das Verriegelungselement 24 durch die das Verriegelungselement 24 in die Verriegelungsstellung rückstellende Rückstellkraft FRV, die durch das drahtförmige Federmittel 27 bewirkt wird, gegen das Sicherungselement 23 gedrückt. So liegt das Verriegelungselement 24 in Richtung der das Verriegelungselement 24 in die Verriegelungsstellung rückstellenden Rückstellkraft FRV an dem Sicherungselement 23 an. Zudem wird das Sicherungselement 23 durch die das Sicherungselement 23 in die Freigabestellung rückstellende Rückstellkraft FRF, die vorliegend durch das als Schenkelfeder ausgebildete Federmittel 32 bewirkt wird, gegen das Verriegelungselement 24 gedrückt, sodass das Sicherungselement 23 in Richtung der das Sicherungselement 23 in die Freigabestellung rückstellende Rückstellkraft FRF an dem Verriegelungselement 24 anliegt.

Zum Herstellen der Scharnierverbindung kann der Scharnierstift 3 zusammen mit dem Flügel 16 wenigstens im Wesentlichen senkrecht zu der Stiftachse A von der in den Fig. 6A-B dargestellten Montagestellung in die in den Fig. 5A-B dargestellte Schwenkstellung verschoben werden. Dabei wird das Sicherungselement 23 durch den Kontakt mit dem Scharnierstift 3 gegen die das Sicherungselement 23 in die Freigabestellung rückstellenden Rückstellkraft FRF, die durch das als Schenkelfeder ausgebildete Federmittels 32 bewirkt wird, von der in den Fig. 6A-B dargestellten Freigabestellung in die in den Fig. 5A-B dargestellte Sicherungsstellung verschwenkt. Sodann wird das Verriegelungselement 24 durch die das Verriegelungselement 24 in die Verriegelungsstellung rückstellende Rückstellkraft FRV, die durch das drahtförmige Federmittel 27 bewirkt wird, selbsttätig von der in den Fig. 6A-B dargestellten Entriegelungsstellung um die Verriegelungsschwenkachse AV in die in den Fig. 5A-B dargestellte Verriegelungsstellung verschwenkt.

Die Fig. 7A-B zeigen ein weiteres nicht erfindungsgemäßes Scharnier 33 jeweils in einer perspektivischen Ansicht, das dem zuvor beschriebenen Scharnier ähnlich ist. Daher tragen gleiche Bauteile auch gleiche Bezugszeichen. Ein wesentlicher Unterschied besteht jedoch in der Ausbildung des Mechanismus zum Verriegeln des Sicherungselements 23 in der Sicherungsstellung. Ebenso wie bei dem zuvor beschriebenen Scharnier ist auch bei dem dargestellten und insoweit bevorzugten Scharnier 33 an dem Stiftaufnahmeelement 5 ein Verriegelungselement 34 gehalten. Dabei ist das Verriegelungselement 34 jedoch so an zwei sich wenigstens im Wesentlichen parallel zur Stiftaufnahme 6 erstreckenden Verriegelungselementachsen 35 des Stiftaufnahmeelements 5 gehalten, dass das Verriegelungselement 34 um eine Verriegelungsschwenkachse AV verschwenkbar ist, die wenigstens im Wesentlichen senkrecht zu der Stiftachse A des Scharnierstift 3 bezogen auf dessen Ausrichtung in der Schwenkstellung angeordnet ist. Die Verriegelungselementachsen 35 können beispielsweise aus einem Federdraht gebildet sein. Alternativ zu der Halterung des Verriegelungselements 34 durch die beiden Verriegelungselementachsen 35 könnte das Verriegelungselement 34 auch mittels einer speziellen Kontur der korrespondierenden/angrenzenden Bauteile gehalten werden, wobei auch feste Anschläge vorgesehen sein können (z.B. +- 90° aus der geschlossenen Position). Das Verriegelungselement 34 weist einen Formabschnitt 36 auf, der vorliegend als Vierkant ausgebildet ist. An den Formabschnitt 36 kann ein korrespondierend ausgebildetes Werkzeug 37 angesetzt werden, das vorliegend als Vierkantschlüssel ausgebildet ist. Dann kann das Verriegelungselement 34 mittels des Werkzeugs 37 in einfacher Weise um die Verriegelungsschwenkachse AV verschwenkt werden. Dabei weist der Formabschnitt 36 bei dem dargestellten und insoweit bevorzugten Ausführungsbeispiel eine Markierung in Form eines Pfeils auf, die die jeweilige Stellung anzeigt, in der sich das Verriegelungselement 34 befindet.

In der Fig. 7A sind der Scharnierstift 3 in einer Montagestellung, das Sicherungselement 23 in der Freigabestellung und das Verriegelungselement 34 in einer Entriegelungsstellung dargestellt. In der Freigabestellung gibt das Sicherungselement 23 die Montageöffnung 7 der Stiftaufnahme 6 so weit frei, dass der Scharnierstift 3 wenigstens im Wesentlichen senkrecht zu der Stiftachse A von der in der Fig. 7A dargestellten Montagestellung in die in der Fig. 7B dargestellte Schwenkstellung verschoben werden kann. Dadurch wird das Sicherungselement 23 von der in der Fig. 7A dargestellten Freigabestellung um die Sicherungsschwenkachse AS in die in der Fig. 7B dargestellte Sicherungsstellung verschwenkt. Anschließend kann das Verriegelungselement 34 etwa mittels des Werkzeugs 37 von der in der Fig. 7A dargestellten Entriegelungsstellung durch Verschwenken um die Verriegelungsschwenkachse AV in eine in der Fig. 7B dargestellte Verriegelungsstellung verstellt werden.

In der Fig. 7B sind der Scharnierstift 3 in der Schwenkstellung, das Sicherungselement 23 in der Sicherungsstellung und das Verriegelungselement 34 in der Verriegelungsstellung dargestellt. In der Verriegelungsstellung blockiert das Verriegelungselement 34 das Verschwenken des Sicherungselements 23 von der Sicherungsstellung in die Freigabestellung formschlüssig. Zum Lösen einer mittels des Scharniers 33 hergestellten Scharnierverbindung kann das Verriegelungselement 34 etwa mittels des Werkzeugs 37 um die Verriegelungsschwenkachse AV von der in der Fig. 7B dargestellten Verriegelungsstellung in die in der Fig. 7A dargestellten Entriegelungsstellung verschwenkt werden. Sodann kann der Scharnierstift 3 wenigstens im Wesentlichen senkrecht zu der Stiftachse A von der in der Fig. 7B dargestellten Schwenkstellung in eine, beispielsweise die in der Fig. 7A dargestellte, Montagestellung verschoben werden. Dabei wird das Sicherungselement 23 um die Sicherungsschwenkachse AS von der in der Fig. 7B dargestellten Sicherungsstellung in die in der Fig. 7A dargestellte Freigabestellung verschwenkt.

Die Fig. 8A-B zeigen ein weiteres, nicht erfindungsgemäßes, das Scharnier 33 umfassendes System 38 in einer perspektivischen Ansicht und einer horizontalen Schnittansicht entlang der in der Fig. 8A dargestellten Schnittebene VIIIB-VIIIB. Da das dargestellte System 38 ähnlich ausgebildet ist wie das zuvor beschriebene System, tragen gleiche Bauteile auch gleiche Bezugszeichen. In den Fig. 8A-B sind der Scharnierstift 3 in der Schwenkstellung, das Sicherungselement 23 in der Sicherungsstellung und das Verriegelungselement 34 in der Verriegelungsstellung dargestellt. In der Verriegelungsstellung des Verriegelungselements 34 greift eine Lasche 39 des Verriegelungselements 34 in die Verriegelungsaufnahme 31 des Sicherungselements 23 ein, wodurch das Verschwenken des Sicherungselements 23 um die Sicherungsschwenkachse AS von der Sicherungsstellung in die Freigabestellung formschlüssig blockiert ist. Dabei wird das Sicherungselement 23 durch die das Sicherungselement 23 in die Freigabestellung rückstellende Rückstellkraft FRF, die durch das als Schenkelfeder ausgebildete Federmittels 32 bewirkt wird, gegen das Verriegelungselement 34 gedrückt, sodass das Sicherungselement 23 in Richtung der das Sicherungselement 23 in die Freigabestellung rückstellenden Rückstellkraft FRF an dem Verriegelungselement 34 anliegt.

Bei dem dargestellten und nicht erfindungsgemäßen Ausführungsbeispiel weist der Flügel 16 eine vorliegend kreisförmig ausgebildete Entriegelungsausnehmung 40 auf. Durch die Entriegelungsausnehmung 40 hindurch kann das Werkzeug 37 des Scharniers 33 in der in der Fig. 8B dargestellten geschlossenen Stellung des Flügels 16, in der der Flügel 16 den Zugang 20 verschließt, an den Formabschnitt 36 des Verriegelungselements 34 angesetzt werden. So kann das Verriegelungselement 34 mittels des Werkzeugs 37 in der geschlossenen Stellung des Flügels 16 um die Verriegelungsschwenkachse AV zwischen der Verriegelungsstellung und der Entriegelungsstellung verschwenkt werden.

Zum Lösen der Scharnierverbindung zwischen dem Basisteil 15 und dem Flügel 16 kann, beispielsweise in der geschlossenen Stellung des Flügels 16 mittels des Werkzeugs 37, das Verriegelungselement 34 von der in den Fig. 8A-B dargestellten Verriegelungsstellung um die Verriegelungsschwenkachse AV in die Entriegelungsstellung verschwenkt werden. Dabei wird die Lasche 39 des Verriegelungselements 34 aus der Verriegelungsaufnahme 31 des Sicherungselements 23 herausgeschwenkt, sodass das Verriegelungselement 34 das Verschwenken des Sicherungselements 23 um die Sicherungsschwenkachse AS von der Sicherungsstellung in die Freigabestellung freigibt. Sodann kann der Scharnierstift 3 zusammen mit dem Flügel 16 von der in den Fig. 8A-B dargestellten Schwenkstellung wenigstens im Wesentlichen senkrecht zu der Stiftachse A in eine Montagestellung verschoben werden, in der der Scharnierstift 3 außerhalb der Stiftaufnahme 6 angeordnet ist. Dabei wird das Sicherungselement 23 von der in den Fig. 8A-B dargestellten Sicherungsstellung um die Sicherungsschwenkachse AS in die die Montageöffnung 7 der Stiftaufnahme 6 wenigstens im Wesentlichen freigebende Freigabestellung verschwenkt.

Die Fig. 9A-B zeigen das nicht erfindungsgemäße System 38 in einer perspektivischen Ansicht und einer horizontalen Schnittansicht entlang der in der Fig. 9A dargestellten Schnittebene IXB-IXB, wobei der Scharnierstift 3 in einer Montagestellung, das Sicherungselement 23 in der Freigabestellung und das Verriegelungselement 34 in der Entriegelungsstellung dargestellt sind. In der Freigabestellung wird das Sicherungselement 23 durch die das Sicherungselement 23 in die Freigabestellung rückstellende Rückstellkraft FRF, die durch das als Schenkelfeder ausgebildete Federmittel 32 bewirkt wird, gegen das Verriegelungselement 34 gedrückt. So liegt das Sicherungselement 23 in Richtung der das Sicherungselement 23 in die Freigabestellung rückstellenden Rückstellkraft FRF an dem Verriegelungselement 34 an.

Zum Herstellen der Scharnierverbindung zwischen dem Basisteil 15 und dem Flügel 16 kann der Scharnierstift 3 zusammen mit dem Flügel 16 wenigstens im Wesentlichen senkrecht zu der Stiftachse A von der in den Fig. 9A-B dargestellten Montagestellung in die in den Fig. 8A-B dargestellte Schwenkstellung verschoben werden. Dabei wird das Sicherungselement 23 durch den Kontakt mit dem Scharnierstift 3 gegen die das Sicherungselement 23 in die Freigabestellung rückstellende Rückstellkraft FRF um die Sicherungsschwenkachse AS von der in den Fig. 9A-B dargestellten Freigabestellung in die in den Fig. 8A-B dargestellte Sicherungsstellung verschwenkt. Im Anschluss daran kann, etwa in der geschlossenen Stellung des Flügels 16 mittels des Werkzeugs 37, das Verriegelungselement 34 um die Verriegelungsschwenkachse AV von der in den Fig. 9A-B dargestellten Entriegelungsstellung in die in den Fig. 8A-B dargestellte Verriegelungsstellung verschwenkt werden.

Die beiden Verriegelungselementachsen 35 können - anders als in Fig. 7A bis Fig. 9B dargestellt - auch verlängert werden, so dass ihre Enden nach oben und/oder nach unten aus dem Stiftaufnahmeelement 5 herausragen. Zudem kann vorgesehen sein, dass die Enden oberhalb und/oder unterhalb des Stiftaufnahmeelements 5 miteinander verbunden werden, wodurch sich eine verdrehsichere Gestaltung ergibt (U-Form oder O-Form). Vorzugsweise sind die Enden zudem in Richtung der Verriegelungsschwenkachse AV in Richtung des Flügels 16 - also "nach außen" - geneigt. Dies hat zur Folge, dass der Flügel 16 in seiner geschlossenen Stellung gegen die geneigten Enden der Verriegelungselementachsen 35 stößt und diese elastisch verformt (der Vorspannweg kann beispielsweise 2 mm bis 3 mm betragen). Die Verriegelungselementachsen 35 wirken auf diese Weise als Feder und erzeugen gegenüber dem Flügel 16 (z.B. einem Türblatt) eine Vorspannung, die dazu führt, dass der Flügel 16 nach dem Entriegeln selbständig ein kleines Stück weit aufspringt, wodurch er einfacher von Hand gegriffen und weiter geöffnet werden kann. Dies ist insbesondere bei komplett einliegenden Türen ein Vorteil.

### Bezugszeichenliste:

- 1:: Scharnier
- 2:: Stiftelement
- 3:: Scharnierstift
- 4:: Bohrung des Stiftelements
- 5:: Stiftaufnahmeelement
- 6:: Stiftaufnahme des Stiftaufnahmeelements
- 7:: Montageöffnung
- 8:: Bohrung des Stiftaufnahmeelements
- 9:: Sicherungselement
- 10:: Sicherungselementachse
- 11:: Federmittel
- 12:: Durchgangsöffnung des Stiftaufnahmeelements
- 13:: Durchgangsöffnung des Sicherungselements
- 14:: System
- 15:: Basisteil
- 16:: Flügel
- 17,18:: Schraube
- 19:: Stiftaufnahme des Sicherungselements
- 20:: Zugang
- 21:: Anschlag
- 22:: Scharnier
- 23:: Sicherungselement
- 24:: Verriegelungselement
- 25:: Verriegelungselementachse
- 26:: Druckfläche
- 27:: Federmittel
- 28:: Durchgangsöffnung des Verriegelungselements
- 29:: System
- 30:: Stiftaufnahme des Sicherungselements
- 31:: Verriegelungsaufnahme
- 32:: Federmittel
- 33:: Scharnier
- 34:: Verriegelungselement
- 35:: Verriegelungselementachse
- 36:: Formabschnitt
- 37:: Werkzeug
- 38:: System
- 39:: Lasche
- 40:: Entriegelungsausnehmung

- A:: Stiftachse
- AS:: Sicherungsschwenkachse
- AV:: Verriegelungsschwenkachse
- FRF:: das Sicherungselement in die Freigabestellung rückstellende Rückstellkraft
- FRS:: das Sicherungselement in die Sicherungsstellung rückstellende Rückstellkraft
- FRV:: das Verriegelungselement in die Verriegelungsstellung rückstellende Rückstellkraft

## Patentansprüche

1. Scharnier (1) zum lösbaren und verschwenkbaren Verbinden eines Flügels (16), insbesondere in Form einer Tür und/oder einer Klappe, mit einem Basisteil (15), insbesondere in Form eines Rahmens, umfassend:
- einen sich entlang einer Stiftachse (A) erstreckenden Scharnierstift (3), und
- wenigstens ein Stiftaufnahmeelement (5), das eine Stiftaufnahme (6) zur wenigstens teilweisen Aufnahme des Scharnierstifts (3) aufweist,
- wobei der Scharnierstift (3) relativ zu dem Stiftaufnahmeelement (5) wenigstens im Wesentlichen senkrecht zu der Stiftachse (A) zwischen einer wenigstens teilweise in der Stiftaufnahme (6) aufgenommenen Schwenkstellung und einer außerhalb der Stiftaufnahme (6) angeordneten Montagestellung verstellbar ist,
- wobei das Stiftaufnahmeelement (5) und der Scharnierstift (3) in der Schwenkstellung relativ zueinander um die Stiftachse (A) verschwenkbar sind,
- wobei ein Sicherungselement (9) vorgesehen ist, das zwischen einer Sicherungsstellung zum Sichern des Scharnierstifts (3) gegenüber einem unbeabsichtigten Verstellen von der Schwenkstellung in die Montagestellung wenigstens im Wesentlichen senkrecht zu der Stiftachse (A) und einer Freigabestellung zum Freigeben des zu der Stiftachse (A) wenigstens im Wesentlichen senkrechten Verstellens des Scharnierstifts (3) von der Schwenkstellung in die Montagestellung verstellbar ist, und
wobei das Sicherungselement (9) durch den Kontakt mit dem Scharnierstift (3) gegen eine das Sicherungselement (9) in die Freigabestellung rückstellende Rückstellkraft (FRF) von der Freigabestellung in Richtung einer das Sicherungselement (9) in die Sicherungsstellung rückstellenden Rückstellkraft (FRS) in die Sicherungsstellung verstellbar ist, **dadurch gekennzeichnet, dass**
das Sicherungselement (9) durch Verstellen des Scharnierstifts (3) von der Schwenkstellung in die Montagestellung, insbesondere formschlüssig, von der Sicherungsstellung in die Freigabestellung verstellbar ist, und dass das Verschwenken des Sicherungselements (9) von der Freigabestellung in die Sicherungsstellung und zurück über eine Zwischenstellung erfolgt, wobei zwischen der Freigabestellung und der Zwischenstellung die das Sicherungselement (9) in die Freigabestellung rückstellende Rückstellkraft (FRF) auf das Sicherungselement (9) wirkt und zwischen der Sicherungsstellung und der Zwischenstellung die das Sicherungselement (9) in die Sicherungsstellung rückstellende Rückstellkraft (FRS) wirkt.

2. Scharnier nach Anspruch 1,
**dadurch gekennzeichnet, dass**
- das Sicherungselement (9) um eine, insbesondere zu der Stiftachse (A) des Scharnierstifts (3) in der Schwenkstellung wenigstens im Wesentlichen parallelen, Sicherungsschwenkachse (AS) zwischen der Sicherungsstellung und der Freigabestellung verschwenkbar ist, und/oder
- dass das Sicherungselement (9) zwischen der Sicherungsstellung und der Freigabestellung verstellbar an dem Stiftaufnahmeelement (5) gehalten ist.

3. Scharnier nach Anspruch 1 oder Anspruch 2,
**dadurch gekennzeichnet, dass**
- die Stiftaufnahme (6) eine Montageöffnung (7) zum Einführen des Scharnierstifts (3) in die Stiftaufnahme (6) und Entnehmen des Scharnierstifts (3) aus der Stiftaufnahme (6) aufweist, und
- dass, vorzugsweise, die Montageöffnung (7) durch das Sicherungselement (9) in der Sicherungsstellung wenigstens teilweise verschlossen ist und
- dass, weiter vorzugweise, die Montageöffnung (7) durch das Sicherungselement (9) in der Freigabestellung wenigstens im Wesentlichen freigegeben ist.

4. Scharnier nach einem der Ansprüche 1 bis 3,
**dadurch gekennzeichnet, dass**
- das Sicherungselement (9) in der Freigabestellung in Richtung der das Sicherungselement (9) in die Freigabestellung rückstellende Rückstellkraft (FRF) an dem Stiftaufnahmeelement (5) anliegt.

5. Scharnier nach einem der Ansprüche 1 bis 4,
**dadurch gekennzeichnet, dass**
- das Sicherungselement (9) gegen eine das Sicherungselement (9) in die Sicherungsstellung rückstellende Rückstellkraft (FRS), vorzugsweise eines Federmittels, von der Sicherungsstellung in Richtung der Freigabestellung verstellbar ist, und
- dass, vorzugsweise, das Sicherungselement (9) in der Sicherungsstellung in Richtung der das Sicherungselement (9) in die Sicherungsstellung rückstellende Rückstellkraft (FRS) an dem Stiftaufnahmeelement (5) anliegt.

6. Scharnier nach einem der Ansprüche 1 bis 5,
**dadurch gekennzeichnet, dass**
- das Sicherungselement (9) eine Stiftaufnahme (19) zur wenigstens teilweisen Aufnahme des Scharnierstifts (3) aufweist, und/oder
- dass die Stiftaufnahme (6) des Stiftaufnahmeelements (5) und/oder die Stiftaufnahme (19) des Sicherungselements (9) einen wenigstens abschnittsweise wenigstens im Wesentlichen kreisbogenförmigen Querschnitt aufweist, und/oder
- dass der Scharnierstift (3) einen wenigstens im Wesentlichen kreisförmigen Querschnitt aufweist.

7. System (14) umfassend:
- einen Flügel (16), insbesondere in Form einer Tür und/oder einer Klappe,
- ein Basisteil (15), insbesondere in Form eines Rahmens, und
- wenigstens ein Scharnier (1),
- wobei der Flügel (16) mittels des Scharniers (1) lösbar und verschwenkbar mit dem Basisteil (15) verbindbar ist und
- wobei der Flügel (16) im mit dem Basisteil (15) verbundenen Zustand relativ zu dem Basisteil (15) um eine Stiftachse (A) des Scharniers (1) zwischen einer geschlossenen Stellung zum Verschließen eines, insbesondere wenigstens teilweise durch das Basisteil (15) begrenzten, Zugangs (20) und einer geöffneten Stellung zum wenigstens teilweisen Freigeben des Zugangs (20) verschwenkbar ist,
**dadurch gekennzeichnet, dass**
das Scharnier (1) nach einem der Ansprüche 1 bis 6 ausgebildet ist.

## Claims

1. Hinge (1) for detachably and pivotably connecting a leaf (16), in particular in the form of a door and/or a flap, to a base part (15), in particular in the form of a frame, comprising:
- a hinge pin (3) extending along a pin axis (A), and
- at least one pin receiving element (5), which has a pin receiver (6) for at least partially receiving the hinge pin (3),
- wherein the hinge pin (3) can be adjusted relative to the pin receiving element (5) at least substantially perpendicular to the pin axis (A) between a pivot position received at least partially in the pin receiver (6) and an assembled position arranged outside the pin receiver (6),
- wherein the pin receiving element (5) and the hinge pin (3) can be pivoted relative to one another about the pin axis (A) in the pivot position,
- wherein a securing element (9) is provided which can be adjusted between a securing position for securing the hinge pin (3) with respect to an unintentional adjustment from the pivot position to the assembled position at least substantially perpendicular to the pin axis (A) and a release position for releasing the adjustment of the hinge pin (3) at least substantially perpendicular to the pin axis (A) from the pivot position to the assembled position, and
- wherein the securing element (9) can be adjusted by the contact with the hitch pin (3) against the restoring force (FRF) returning the securing element (9) to the release position from the release position to the in the direction of the restoring force (FRS) returning the securing element (9) to the securing position,
**characterized in that**
the securing element (9) can be adjusted from the securing position to the release position by adjusting the hinge pin (3) from the pivot position to the assembled position, in particular in a positive-locking manner, and that pivoting the securing element (9) from the release position to the securing position and back is thus carried out via an intermediate position, wherein the restoring force (FRF) returning the securing element (9) to the release position acts on the securing element (9) and between the securing position and the intermediate position the restoring force (FRS) returning the securing element (9) to the securing position acts on the securing element (9).

2. Hinge according to claim 1,
**characterised in that**
- the securing element (9) can be pivoted about a securing pivot axis (AS), in particular at least substantially parallel to the pin axis (A) of the hinge pin (3) in the pivot position, between the securing position and the release position and/or
- **in that** the securing element (9) is held on the pin receiving element (5) so as to be adjustable between the securing position and the release position.

3. Hinge according to claim 1 or claim 2,
**characterised in that**
- the pin receiver (6) has an assembly opening (7) for inserting the hinge pin (3) into the pin receiver (6) and removing the hinge pin (3) from the pin receiver (6), and
- **in that**, preferably, the assembly opening (7) is at least partially closed by the securing element (9) in the securing position and
- **in that**, further preferably, the assembly opening (7) is at least substantially released by the securing element (9) in the release position.

4. Hinge according to any one of claims 1 to 3,
**characterised in that**
- the securing element (9) rests on the pin receiving element (5) in the release position in the direction of the restoring force (FRF) returning the securing element (9) to the release position.

5. Hinge according to any one of claims 1 to 4,
**characterised in that**
- the securing element (9) can be adjusted from the securing position in the direction of the release position against a restoring force (FRS), preferably of a spring means, returning the securing element (9) to the securing position and
- **in that**, preferably, the securing element (9) rests on the pin receiving element (5) in the securing position in the direction of the restoring force (FRS) returning the securing element (9) to the securing position.

6. Hinge according to any one of claims 1 to 5,
**characterised in that**
- the securing element (9) has a pin receiver (19) for at least partially receiving the hinge pin (3), and/or **in that** the pin receiver (6) of the pin receiving element (5) and/or the pin receiver (19) of the securing element (9) has a cross-section at least substantially arc-shaped at least in sections, and/or
- **in that** the hinge pin (3) has an at least substantially circular cross-section.

7. System (14) comprising:
- a leaf (16), in particular in the form of a door and/or a flap,
- a base part (15), in particular in the form of a frame, and
- at least one hinge (1),
- wherein the leaf (16) can be detachably and pivotably connected to the base part (15) by means of the hinge (1) and
- wherein the leaf (16) can be pivoted relative to the base part (15) in the state connected to the base part (15) about a pin axis (A) of the hinge (1) between a closed position for closing an access (20), in particular delimited at least partially by the base part (15), and an open position for at least partially releasing the access (20),
**characterised in that**
the hinge (1) is designed according to any one of claims 1 to 6.

## Revendications

1. Charnière (1) destinée à relier de manière amovible et pivotante un battant (16), notamment sous forme de porte et/ou de clapet, à une partie de base (15), notamment sous forme de cadre, comportant :
- une goupille de charnière (3) s'étendant le long d'un axe de goupille (A), et
- au moins un élément de logement de goupille (5) qui présente un logement de goupille (6) pour loger au moins partiellement la goupille de charnière (3),
- dans laquelle la goupille de charnière (3) est déplaçable par rapport à l'élément de logement de goupille (5), au moins sensiblement perpendiculairement par rapport à l'axe de goupille (A), entre une position de pivotement, au moins partiellement logée dans le logement de goupille (6), et une position de montage, agencée à l'extérieur du logement de goupille (6),
- dans laquelle l'élément de logement de goupille (5) et la goupille de charnière (3) peuvent pivoter l'un par rapport à l'autre autour de l'axe de goupille (A) dans la position de pivotement,
- dans laquelle un élément de blocage (9) est prévu, qui est déplaçable entre une position de blocage, pour bloquer la goupille de charnière (3) vis-à-vis d'un déplacement involontaire de la position de pivotement dans la position de montage, au moins sensiblement perpendiculaire à l'axe de goupille (A), et une position de déblocage pour débloquer le déplacement de la goupille de charnière (3), au moins sensiblement perpendiculaire à l'axe de goupille (A), de la position de pivotement dans la position de montage, et
dans laquelle l'élément de blocage (9) est déplaçable, par contact avec la goupille de charnière (3), de la position de déblocage dans la position de blocage, à l'encontre d'une force de rappel (FRF) ramenant l'élément de blocage (9) en position de déblocage, en direction d'une force de rappel (FRS) ramenant l'élément de blocage (9) en position de blocage,
**caractérisée en ce que**
l'élément de blocage (9) est déplaçable de la position de blocage dans la position de déblocage, notamment par complémentarité de forme, par déplacement de la goupille de charnière (3) de la position de pivotement dans la position de montage, et que le pivotement de l'élément de blocage (9) de la position de déblocage dans la position de blocage et inversement s'effectue via une position intermédiaire, dans laquelle la force de rappel (FRF) ramenant l'élément de blocage (9) en position de déblocage agit sur l'élément de blocage (9) entre la position de déblocage et la position intermédiaire, et la force de rappel (FRS) ramenant l'élément de blocage (9) dans la position de blocage agit entre la position de blocage et la position intermédiaire.

2. Charnière selon la revendication 1,
**caractérisée en ce que**
- l'élément de blocage (9) peut pivoter autour d'un axe de pivotement de blocage (AS), au moins sensiblement parallèle notamment à l'axe de goupille (A) de la goupille de charnière (3) dans la position de pivotement, entre la position de blocage et la position de déblocage, et/ou
- que l'élément de blocage (9) est maintenu de manière déplaçable entre la position de blocage et la position de déblocage au niveau de l'élément de logement de goupille (5).

3. Charnière selon la revendication 1 ou la revendication 2,
**caractérisée en ce que**
- le logement de goupille (6) présente une ouverture de montage (7) pour introduire la goupille de charnière (3) dans le logement de goupille (6) et retirer la goupille de charnière (3) du logement de goupille (6), et
- que, de préférence, l'ouverture de montage (7) est au moins partiellement fermée par l'élément de blocage (9) dans la position de blocage et
- que, de manière davantage préférée, l'ouverture de montage (7) est au moins sensiblement débloquée par l'élément de blocage (9) dans la position de déblocage.

4. Charnière selon l'une quelconque des revendications 1 à 3,
**caractérisée en ce que**
- l'élément de blocage (9) est en appui contre l'élément de logement de goupille (5) dans la position de déblocage dans la direction de la force de rappel (FRF) ramenant l'élément de blocage (9) dans la position de déblocage.

5. Charnière selon l'une quelconque des revendications 1 à 4,
**caractérisée en ce que**
- l'élément de blocage (9) est déplaçable de la position de blocage dans la direction de la position de déblocage à l'encontre d'une force de rappel (FRS), de préférence d'un moyen à ressort, ramenant l'élément de blocage (9) dans la position de blocage, et
- que, de préférence, l'élément de blocage (9) est en appui contre l'élément de logement de goupille (5) dans la position de blocage dans la direction de la force de rappel (FRS) ramenant l'élément de blocage (9) dans la position de blocage.

6. Charnière selon l'une quelconque des revendications 1 à 5,
**caractérisée en ce que**
- l'élément de blocage (9) présente un logement de goupille (19) pour loger, au moins partiellement, la goupille de charnière (3), et/ou
- que le logement de goupille (6) de l'élément de logement de goupille (5) et/ou le logement de goupille (19) de l'élément de blocage (9) présente une section transversale au moins sur certaines parties au moins sensiblement en forme d'arc de cercle, et/ou
- que la goupille de charnière (3) présente une section transversale au moins sensiblement circulaire.

7. Système (14) comportant :
- un battant (16), notamment sous forme de porte et/ou de clapet,
- une partie de base (15), notamment sous forme de cadre, et
- au moins une charnière (1),
- dans lequel le battant (16) peut être relié, de manière amovible et pivotante, à la partie de base (15) par le biais de la charnière (1) et
- dans lequel le battant (16), dans l'état relié à la partie de base (15), peut pivoter par rapport à la partie de base (15) autour d'un axe de goupille (A) de la charnière (1) entre une position fermée pour fermer un accès (20), notamment limité au moins partiellement par la partie de base (15), et une position ouverte pour débloquer, au moins partiellement, l'accès (20),
**caractérisée en ce que**
la charnière (1) est conçue selon l'une quelconque des revendications 1 à 6.
